# EUROPÄISCHE PATENTSCHRIFT

(11) **EP 4 496 710 B1**
(45) Veröffentlichungstag und Bekanntmachung des Hinweises auf die Patenterteilung: **03.06.2026**
(21) Anmeldenummer: 23755022.3
(22) Anmeldetag: 02.08.2023
(51) Int. Cl.: B41F 11/02, B41F 21/10, B41F 13/18, B41F 19/00, B41F 23/00

(54) **ZYLINDER FÜR EINE BOGENBE- UND/ODER VERARBEITENDE MASCHINE MIT SAUGLUFTÖFFNUNGEN SOWIE MASCHINE ZUR BE- UND/ODER VERARBEITUNG BOGENFÖRMIGEN SUBSTRATES MIT EINEM SOLCHEN ZYLINDER**
CYLINDER FOR A SHEET-WORKING AND/OR SHEET-PROCESSING MACHINE COMPRISING SUCTION AIR OPENINGS, AND MACHINE FOR WORKING AND/OR PROCESSING SHEET-LIKE SUBSTRATES USING SUCH A CYLINDER
CYLINDRE POUR UNE MACHINE DE TRAITEMENT DE FEUILLES ET/OU DE MANIPULATION DE FEUILLES COMPRENANT DES OUVERTURES D'AIR D'ASPIRATION, ET MACHINE DE TRAITEMENT ET/OU DE MANIPULATION DE SUBSTRATS DE TYPE FEUILLE À L'AIDE D'UN TEL CYLINDRE

(30) Priorität: 21.10.2022 DE 102022127807
(43) Veröffentlichungstag der Anmeldung: 29.01.2025
(73) Patentinhaber: Koenig & Bauer AG, 97080 Würzburg (DE)
(72) Erfinder: KRIEGE, Björn, 97209 Veitshöchheim (DE)
(74) Vertreter: Koenig & Bauer AG
(86) Internationale Anmeldenummer: PCT/EP2023/071447
(87) Internationale Veröffentlichungsnummer: WO 2024/083377

(56) Entgegenhaltungen:
- EP-A2- 2 114 678
- DE-A1- 102018 212 428
- DE-B4- 102018 212 429

## Beschreibung

Die Erfindung betrifft einen Zylinder für eine bogenbe- und/oder -verarbeitende Maschine mit Saugluftöffnungen sowie eine Maschine zur Be- und/oder Verarbeitung bogenförmigen Substrates mit einem solchen Zylinder gemäß dem Oberbegriff des Anspruches 1 bzw. 13.

Durch die DE 10 2018 212 429 B4 ist eine Druckmaschine mit einer Siebdruckeinheit und einer Vorrichtung zum Ausrichten von in der Druckfarbe oder dem Lack enthaltenden magnetischen oder magnetisierbaren Partikeln bekannt, wobei die Vorrichtung einen Zylinder mit einer Mehrzahl ein Magnetfeld bewirkender Elemente am Umfang umfasst, die in mehreren axial justierbaren Ringelementen angeordnet sind. Die Ringelemente weisen auf Höhe der Zylinderumhüllenden Saugluftöffnungen auf, welche dem Halten geförderter Bogen dienen und über eine Drehdurchführung in Leitungsverbindung zu einer Unterdruckleitung oder -quelle stehen bzw. verbringbar sind.

Die DE 11 2012 006 348 B4 betrifft eine Kombinationsdruckmaschine und offenbart unter anderem einen Magnetzylinder mit Saugöffnungen am Umfang eines rotierenden Zylinderaußenkörpers, die während des Rotierens von einer im Innern über einen Winkelbereich reichenden Luftkammer her beim Überstreichen des Winkelbereichs mit Saugluft beaufschlagt werden. Die Luftkammer ist durch zwei fest an einer inneren Welle angebrachte und in Achsrichtung verlaufende Teilungsleisten abgegrenzt Durch die DE 10 2012 220 401 B4 ist eine dem Transport eines Druckbogens dienende Transfertrommel offenbart, die ein Innenrohr und ein koaxial zum Innenrohr und auf diesem drehbar angeordnetes Außenrohr aufweist, welches am Umfang mit Saugöffnungen versehen ist. Koaxial zum drehfesten Innenrohr ist zwischen dem Innenrohr und dem drehbaren Außenrohr ein relativ zum Innenrohr um einen begrenzten Drehwinkel verstellbares Zwischenrohr angeordnet, wobei das Zwischenrohr mit seiner Innenwandung die Mantelfläche des Innenrohrs umschließt. Das Zwischenrohr weist in Umfangsrichtung mindestens eine Nut auf, die sich entlang nur eines Teils des Umfangs des Innenrohrs oder des Zwischenrohrs erstreckt und durch Verdrehen des Zwischenrohres seine Lage in Umfangsrichtung und dadurch die Lage des Winkelbereichs für den Durchtritt der Saugluft ändert.

Die DE 1 917 795 A betrifft eine mit Saugluft arbeitende Transportvorrichtung für blattförmige Objekte, wobei ein mit radialen Kanälen versehener Walzenmantel nach Art eines Drehventils rotierbar auf einem Innenstator gelagert ist, welcher in seinem Innern eine ständig an eine Saugluftquelle angeschlossene Saugleitung aufweist Die DE 10 2014 001 969 B4 betrifft eine Vorrichtung zur Formatumstellung einer Bogentransporttrommel welche eine Außenhülse mit pneumatischen Düsenkanälen aufweist und einer Innenhülse mit einem Abdecksegment zum formatabhängigen Abdecken der Düsenkanäle.

Der Erfindung liegt die Aufgabe zugrunde, einen Zylinder für bogenbe- und/oder - verarbeitende Maschine mit Saugluftöffnungen sowie eine Maschine zur Be- und/oder Verarbeitung bogenförmigen Substrates mit einem solchen Zylinder zu schaffen.

Die Aufgabe wird erfindungsgemäß durch die Merkmale des Anspruches 1 bzw. 13 gelöst.

Die mit der Erfindung erzielbaren Vorteile bestehen z. B. darin, dass ein Bogentransport auf dem Zylinder besonders präzise und/oder sicher erfolgen kann, und zwar insbesondere ohne dass er unkontrollierte Bewegungen vollführen kann. Dies wird durch ein Ansaugen an den Zylinder über zumindest eine Drehwinkelphase hinweg bewirkt.

Von ganz besonderem Vorteil ist es, dass sich ein Bogentransport, insbesondere hinsichtlich einer Übernahme und/oder Übergabe von bzw. an andere Bogenfördermittel, optimieren lässt. Dies ist insbesondere dadurch erreichbar, dass die Drehwinkelphase mit aktivierten Saugöffnungen, d. h. mit anliegendem Unterdruck, zumindest in gewissen Grenzen bezüglich ihrer Lage und/oder Größe um die Rotationsachse des Zylinders variierbar ist.

Die bevorzugt stirnseitig an einer den Zylinder antreibenden Welle oder an einem stirnseitigen Zylinderzapfen drehfest anzuordnende Drehdurchführung macht aufwändige Zylindereinbauten und/oder Stellmechanismen unnötig und/oder kann an bestehenden Zylindern nachgerüstet werden.

Ein erfindungsgemäßer Zylinder für eine bogenbe- und/oder -verarbeitende Maschine umfasst am Umfang Haltemittel, durch welche ein über den Zylinder zu fördernder Substratbogen mit seinem vorlaufenden Ende aufgenommen und während einer Rotation des Zylinder über einen Drehwinkelbereich zwischen einer Übernahme des Substratbogens und dessen stromabwärtigen Abgabe hinweg gehalten wird oder werden kann, und eine Drehdurchführung, welche einen mit dem Zylinder mitrotierenden Rotor umfasst, der stirnseitig an einem Wellenende einer den Zylinder antreibenden Welle oder an einem stirnseitigen Zylinderzapfen drehfest angeordnet ist, sowie einen betriebsmäßig nichtrotierenden Stator, wobei über die Drehdurchführung am Umfang des Zylinders vorgesehene Saugöffnungen oder Gruppen von Saugöffnungen während eines Durchlaufens einer aktiven Drehwinkelphase des Zylinders um dessen Rotationsachse mit Unterdruck beaufschlagbar sind, wobei die Drehdurchführung bezüglich einer Größe eines die Größe der aktiven Drehwinkelphase bestimmenden Durchlasswinkelsektors und/oder bezüglich einer Lage des die Lage der aktiven Drehwinkelphase bestimmenden Durchlasswinkelsektors einstellbar ist, wobei der Stator als mehrteiliger Stator mit einem ersten und einem zweiten Statorteil ausgebildet ist, welche beide um eine Rotationsachse des Zylinders oder eine hiermit zusammenfallende Achse in ihrer Drehlage zueinander und relativ zur Rotationsachse verstellbar sind.

Vorteilhaft hinsichtlich einer hohen Genauigkeit und/oder guten Einstellbarkeit bei der Be- und/oder Verarbeitung von Substrat, insbesondere bei der Herstellung von optisch variablen Bildelementen, ist die o. g. Lösung mit einer in Lage und/oder Größe variierbarer Drehwinkelphase bzw. eines in Lage und/oder Größe variierbaren Durchlasswinkelsektors in Verbindung mit einer unten ebenfalls dargelegten, die Ringelemente fixierenden Klemmvorrichtung und/oder mit einer unten dargelegten Ausführung von Magnet- und Saugelementen als Baueinheiten und/oder mit einer unten ebenfalls dargelegten Bewegbarkeit einzelner oder aller Magnetelemente in axialer und/oder Umfangsrichtung und/oder mit einer unten ebenfalls dargelegten, die Magnetelemente bzw. Baueinheiten klemmenden Klemmvorrichtung.

In einer bevorzugten Ausführung ist der Zylinder als Magnetzylinder ausgeführt und umfasst im Bereich seines Außenumfangs matrixartig eine Anzahl, z. B. n x m (mit $n , m ∈ ℕ$ ), Magnetelemente, die in achsparallel verlaufenden Zeilen und in in Umfangsrichtung verlaufenden Spalten angeordnet sind, sowie Saugelemente mit nach außen weisenden Saugöffnungen aufweist. In vorteilhafter Weiterbildung sind mehrere oder sämtliche der Magnetelemente von in Umfangsrichtung verlaufenden Spalten an oder auf einem jeweiligen, offen oder geschlossen ringartigen und auf einer Zylinderwelle aufgenommenen Tragelement angeordnet, wobei das ringartige Tragelement in Umfangsrichtung betrachtet hintereinander mehrere Kammern umfasst, welche jeweils unabhängig voneinander über entsprechende Leitungswege in Leitungsverbindung zum Rotor der Drehdurchführung einerseits und zu wenigstens einer Gruppe von am Umfang mündenden Saugöffnungen andererseits stehen.

Eine erfindungsgemäße Maschine zur Be- und/oder Verarbeitung von insbesondere bogenförmigem Substrat umfasst eine Substratvorlage, im Fall von ggf. bahnförmigen Ausgangssubstrates z. B. einen Querschneider, wenigstens ein Druckwerk, durch welches auf einem Transportpfad durch die Maschine geführtes Substrat zumindest auf einer erste Seite matrixartig mit Nutzen einer Anzahl m von Spalten und einer Anzahl n von Zeilen bedruckt wird und/oder werden kann, eine Produktaufnahme, durch welche bearbeitetes Substrat in Gebinden zusammenfassbar ist, sowie wenigstens einen im Substratpfad zwischen Substratvorlage und Produktaufnahme im Substratpfad vorgesehenen Transportzylinder, der in einer oben genannten Weise mit Saugöffnungen und einer mit diesen in Leitungsverbindung stehenden Drehdurchführung ausgebildet ist.

Weitere Einzelheiten und Ausführungsvarianten sind den Ausführungsbeispielen zu entnehmen.

Ausführungsbeispiele der Erfindung sind in den Zeichnungen dargestellt und werden im Folgenden näher beschrieben.

Es zeigen:
- Fig. 1: ein Ausführungsbeispiel für eine Maschine zur Erzeugung optisch variabler Bildelemente auf einem Substrat;
- Fig. 2: eine schematische Darstellung eines in Druckelementen mit optisch variablem Beschichtungsmittel bedruckten Substrates, wobei a) einen Zustand mit noch nicht orientierten magnetischen oder magnetisierbaren Partikeln und b) einen Zustand nach einem Ausrichten eines bildgebenden Teils zeigt, hier exemplarisch in Form einer Ziffer "1";
- Fig. 3: eine schematische Darstellung eines Druck- und stromabwärtigen Ausrichtprozesses mit einem bildgebenden Druckwerkzylinder und einem Magnetelemente aufweisenden Zylinder, beispielhaft dargestellt mit einem sich zum nachlaufenden Ende hin trapezförmig verbreiternden Substratbogen;
- Fig. 4: ein Ausführungsbeispiel für einen Magnetzylinder in perspektivischer Darstellung;
- Fig. 5: eine Einzeldarstellung eines in Umfangsrichtung hintereinander mit exemplarisch mehreren Magnetelementen bestückten Tragelementes;
- Fig. 6: eine Schnittansicht durch ein mit einem Magnetelement bestückten Tragelement, jedoch in gegenüber Fig. 5 schmalerer Ausführung;
- Fig. 7: ein Ausschnitt aus einem Längsschnitt durch einen Zylinder gemäß Fig. 4;
- Fig. 8: ein Ausführungsbeispiel eines eine Saugluftöffnung wahlweise freigebenden und abschließenden Ventils;
- Fig. 9: ein Ausführungsbeispiel für eine ein Magnetelement und ein Saugelement umfassende Wirkeinheit in einer weniger aufwändigen Ausgestaltung;
- Fig. 10: eine Draufsicht auf eine Wirkeinheit gemäß Fig. 9, jedoch ohne Magnet und Gehäuse;
- Fig. 11: einen Schnitt durch ein Ausführungsbeispiel für eine ein Magnetelement und ein Saugelement umfassende Wirkeinheit mit erkennbarem Stellmechanismus für ein axiales Stellen des Magnetelementes;
- Fig. 12: einen Schnitt durch ein Ausführungsbeispiel für eine ein Magnetelement und ein Saugelement umfassende Wirkeinheit mit erkennbarem Stellmechanismus für ein Stellen des Magnetelementes in Umfangsrichtung;
- Fig. 13: eine perspektivische Darstellung eines Montagehilfsmittels zum Anbringen bzw. Abnehmen und/oder Positionieren einer Wirkeinheit;
- Fig. 14: eine perspektivische Darstellung einer auf einem Ringelement angeordneten Wirkeinheit mit aufgesetztem Montagehilfsmittel aus Fig. 13;
- Fig. 15: eine perspektivische Darstellung eines mit sechs Ringelementen bestückten Zylinderinnenkörpers;
- Fig. 16: eine Querschnittsdarstellung eines Zylinders mit einem Zylinderinnenkörper, einem darauf angeordneten ringsegmentartigen Tragelement und beispielhaft zehn auf letzterem angeordneten Wirkeinheiten;
- Fig. 17: einen die Befestigungsvorrichtung für das Tragelement vergrößernden Ausschnitt;
- Fig. 18: einen ein Detail aus der Befestigungsvorrichtung für das Tragelement aufzeigenden Ausschnitt;
- Fig. 19: eine perspektivische Darstellung einer stirnseitigen Anbindung für einen Zylinder mit einem betriebsmäßig nichtrotierenden Stator einer Drehdurchführung;
- Fig. 20: den betriebsmäßig nichtrotierenden Teil der Drehdurchführung gemäß Fig. 19 den sich nach außen hin fortsetzenden Wellen;
- Fig. 21: einen vergrößerten Ausschnitt des zweiteilig ausgeführten Stators der Drehdurchführung aus Fig. 20;
- Fig. 22: eine perspektivische Seitenansicht auf eine die Drehdurchführung umfassende Anbindung für einen Zylinder mit Stellmitteln zum Stellen des Stators.

Eine bahn- oder insbesondere bogenförmiges Substrat 02 be- und/oder -verarbeitende, Maschine 01, insbesondere Wertpapiermaschine 01, z. B. Druckmaschine 01, insbesondere Wertpapierdruckmaschine 01, bevorzugt zur Erzeugung optisch variabler Bildelemente 03 auf einem Substrat 02, z. B. einem insbesondere bogenförmigen Bedruckstoff 02, umfasst z. B. eine Auftrageinrichtung 04, z. B. ein Druckwerk 04, durch welche optisch variables Beschichtungsmittel 06, z. B. optisch variable Druckfarbe 06 oder Lack 06, an mindestens einer Auftragstelle, z. B. Druckstelle 11, auf zumindest eine erste Seite des Substrates 02, z. B. des Bedruckstoffs 02, vollflächig oder in Teilbereichen in Form von Druckbildelemente 08 aufbringbar ist, sowie für den Fall einer Maschine 01 zur Erzeugung optisch variabler Bildelemente 03 eine Vorrichtung 07 zum Ausrichtung von im optisch variablen und auf dem Substrat 02 aufgebrachten Beschichtungsmittel 06 enthaltenen und für die optische Variabilität verantwortlichen Partikel P (siehe z. B. Fig. 1). Diese Vorrichtung 07 wird im Folgenden auch kurz als Ausrichtvorrichtung 07 oder, da sie durch definierte Ausrichtung der Partikel P eine Bildgebung für das optisch variable Muster bzw. Motiv bewirkt, auch als bildgebende Ausrichtvorrichtung 07 bezeichnet. Ein Auftrag von Partikel P enthaltendem Beschichtungsmittel 06 auf dem Bedruckstoff 02 und ein durch anschließendes bildgebendes Ausrichten von vormals zufällig orientierten Partikeln P gewonnenes Bildelement 03 ist z. B. in Fig. 2 schematisch anhand einer Darstellung der Ziffer "1" dargestellt. Dabei stellt a) einen Zustand dar, in welchem das Beschichtungsmittel 06 aufgebracht ist und beispielsweise noch zufällig orientiert vorliegt und b) einen Zustand, in welchem eine bildgebende Ausrichtung stattgefunden hat.

Die vor der Behandlung durch die Ausrichtvorrichtung 07 durch die Auftrageinrichtung 04 auf das Substrat 02 aufgebrachten Druckbildelemente 08 aus variablem Beschichtungsmittel 06 können in Größe und Lage den zu erzeugenden optisch variablen Bildelementen 03 entsprechen oder ggf. auch größer als diese sein, sich ggf. gar über die Fläche mehrere Nutzen 09 erstrecken. Im Fall größerer Druckbildelemente 08 wird beispielsweise nicht auf der gesamten mit optisch variablem Beschichtungsmittel 06 beschichtete Fläche durch Ausrichten ein optisch variables Bildelement 03 erzeugt.

Als für die optische Variabilität verantwortliche Partikel P sind hier im Beschichtungsmittel 06, z. B. der Druckfarbe 06 oder dem Lack 06, magnetische oder magnetisierbare, nichtsphärische Partikel P, z. B. Pigmentpartikel P, im Folgenden auch kurz als magnetische Flocken bezeichnet, enthalten.

Die Maschine 01 ist vorzugsweise zur Herstellung von Nutzen 09, z. B. Wertpapieren 09, insbesondere Banknoten 09, ausgeführt. Hierunter soll insbesondere auch das Herstellen von Wertpapierzwischenprodukten, z. B. die Herstellung von Bedruckstoff 02, insbesondere Form von bahn- oder bogenförmiger Bedruckstoffabschnitten 02, insbesondere Bedruckstoffbogen 02, mit Druckbildern mehrerer Wertpapiere 09 gefasst sein. Das Substrat 02 kann durch - z. B. zellulose- oder bevorzugt baumwollfaserbasiertes oder zumindest enthaltendes - Papier, durch Kunststoffpolymer oder durch ein Hybridprodukt hieraus gebildet sein. Es kann vor dem Beschichten in o. g. Auftrageinrichtung 04 unbeschichtet vorliegen oder bereits beschichtet worden sein, es kann unbedruckt oder bereits in einem oder mehreren vorgelagerten Prozessen ein- oder mehrfach bedruckt oder anderweitig mechanisch bearbeitet worden sein. Auf einem durch einen Längsabschnitt bahnförmigen Substrates 02 oder einem durch einen Bogen eines bogenförmigen Substrates 02 gebildeten Bedruckstoffabschnitt 02 sind bevorzugt matrixartig mehrere Nutzen 09, z. B. herzustellende Banknoten 09 bzw. deren Druckbilder, in quer zur Transportrichtung T verlaufenden Zeilen nebeneinander und in in Transportrichtung T verlaufenden Spalten hintereinander angeordnet bzw. im Verlauf der Bearbeitung des Substrates 02 anzuordnen (angedeutet z. B. in Fig. 2 und in Fig. 3).

Die als Druckmaschine 01 ausgeführte Maschine 01 kann grundsätzlich ein oder mehrere Druckwerke 04 beliebiger Druckverfahren umfassen. In hier dargestellter Ausführung umfasst sie jedoch der Einfachheit halber ein Druckwerk 04, insbesondere ein nach dem Flexodruckverfahren oder bevorzugt nach dem Siebdruckverfahren arbeitendes Druckwerk 04, durch welches das optisch variable Beschichtungsmittel 06 auf einer ersten Seite des Bedruckstoffs 02 aufgetragen wird bzw. werden kann. Durch die genannten Druckverfahren, insbesondere das Siebdruckverfahren, ist z. B. eine gegenüber anderen Druckverfahren größere Schichtstärke aufbringbar. Der Ausdruck der "ersten Seite" des Substrates 02 bzw. des Bedruckstoffs 02 ist hierbei willkürlich gewählt und soll hier diejenige Seite des Bedruckstoffs 02 bezeichnen, auf welcher durch die Ausrichtvorrichtung 07 stromabwärts zu behandelndes optisch variables Beschichtungsmittel 06 aufgetragen ist bzw. wurde oder werden kann.

In dargestellter und bevorzugter Ausgestaltung umfasst die Druckmaschine 01 eine Substratvorlage 13, bevorzugt ausgebildet als Bogenanleger 13, von welchem das z. B. als bogenförmiger Bedruckstoff 02 ausgebildete Substrat 02 - ggf. über weitere Druck- oder Bearbeitungseinheiten - dem mindestens einem das optisch variable Beschichtungsmittel 06 auftragenden Druckwerk 04, z. B. Flexo- oder bevorzugt Siebdruckwerk 04, zugeführt wird bzw. werden kann, welches zwischen einem Druckwerkszylinder 14, insbesondere einem Formzylinder 14, z. B. einem Siebdruckzylinder 14, und einem gemeinsamen Zylinder 17, z. B. Gegendruckzylinder 17 eine Druckstelle 11 zum Bedrucken einer z. B. ersten Seite des Bedruckstoffs 02 ausbildet (siehe z. B. Fig. 1).

Bevorzugt umfasst das Druckwerk 04 als bildgebenden Zylinder einen Formzylinder 14 mit einer Vielzahl von, insbesondere gleichartigen und/oder selben, bildgebenden Druckelementen 18, im Folgenden auch als Drucksujets 18 bezeichnet, oder, insbesondere gleichartigen und/oder selben, Gruppen von bildgebenden Druckelementen 18 bzw. Drucksujets 18 am Umfang, welche auf einer der Druckbildlänge entsprechenden Umfangslänge in mehreren, z. B. eine Anzahl, z. B. von vier bis acht, insbesondere fünf bis sieben, z. B. sechs, quer zur Transportrichtung T voneinander beabstandeten Spalten und auf einer der Druckbildbreite entsprechenden Zylinderbreite in mehreren in Transportrichtung T voneinander beabstandeten Zeilen angeordnet sind. Diese Drucksujets 18 sind im Fall eines nach dem Flexodruck arbeitenden Druckwerks 04 in Art von Hochdruckreliefs und im bevorzugten Fall eines nach dem Siebdruck arbeitenden Druckwerk 04 in Art von Durchdruckschablonen ausgebildet.

Von dem das optisch variable Beschichtungsmittel 06 auftragenden Druckwerk 04 ist der Bedruckstoff 02 der Ausrichtvorrichtung 07 über Fördermittel, z. B. eine oder mehrere als Transportzylinder 12 ausgebildete Fördereinrichtungen 12, zuführbar. Für den Fall bahnförmigen Bedruckstoffs 02 könnten die Fördermittel durch ein oder mehrere zwangsgetriebene und/oder ungetriebene Walzen gebildet sein.

Nach Durchlaufen der unten im Detail beschriebenen Ausrichtvorrichtung 07 ist der Bedruckstoff 02 direkt oder über weitere Fördermittel, z. B. weitere Transportzylinder einer weiteren, z. B. zweiten Fördereinrichtung 21 zuführbar und durch diese einer Produktaufnahme 22 zur Aufnahme des in der Maschine 01 ver- und/oder bearbeiteten Bedruckstoffs 02, im Fall von bogenförmigem Bedruckstoff 02 einer Stapelauslage 22, zuführbar. Für den bevorzugten Fall bogenförmigen Bedruckstoffs 02 sind hier als Fördermittel bogenfördernde Mittel, z. B. eine oder mehrere Transferzylinder oder - trommeln oder wie hier dargestellt eine z. B. als Greiferumlaufförderer 21 ausgebildete Fördereinrichtung 21, insbesondere ein Kettengreifersystem 21, vorgesehen, durch welche die Bedruckstoffbogen 02 vom Transportpfadabschnitt der Ausrichtvorrichtung 07 über ggf. ein oder mehrere weitere Transportzylinder übernommen und z. B. der Stapelauslage 22 zugeführt werden.

Am von der Ausrichtvorrichtung 07 wegführenden Transportpfad kann mindestens eine Trockeneinrichtung mit einem oder mehreren auf die erste Seite des Bedruckstoffs 02 gerichteten Trocknern 23, z. B. Strahlungstrocknern 23, und ggf. eine nicht dargestellte Kühleinrichtung, z. B. Kühlwalze, vorgesehen sein. In einer Weiterbildung kann auf dem Transportpfad zwischen Ausrichtvorrichtung 07 und Stapelauslage 22 eine Inspektionseinrichtung, z. B. eine mit einem Zylinder 152, z. B. Transportzylinder 152, insbesondere Inspektionszylinder 152 zusammenwirkende Sensoreinrichtung 153, z. B. eine Kamera 153, insbesondere Zeilenkamera 153, vorgesehen sein.

In einer vorteilhaften Weiterbildung können das Druckwerk 04 und die Ausrichtvorrichtung 07, z. B. in Art eines Moduls, baulich zu einer Vorrichtung 16 zur Erzeugung optisch variabler Bildelemente zusammengefasst sein. Ein solches kann beispielsweise in einer Weiterbildung mehrmals hintereinander in der Maschine 01 vorgesehen sein. In vorteilhafter Ausgestaltung in Art eines Moduls ist die Vorrichtung 16 mit ein- und ausgangsseitigen Schnittstellen zu korrespondierenden Schnittstellen eines sich stromauf- und stromabwärts fortsetzenden Fördersystems in den Transportpfad der auszurüstenden Maschine 01 eingefügt bzw. einfügbar.

Die im Folgenden detailliert dargelegte Ausrichtvorrichtung 07 ist in ihren Ausführungen, Ausführungsvarianten oder Konfigurationen zwar grundsätzlich beliebig, jedoch bevorzugt in einer oben beschriebenen Maschine 01 bzw. Druckmaschine 01 vorgesehen oder vorsehbar.

Die Ausrichtvorrichtung 07 zur Bildung optisch variabler Bildelemente 03, z. B. zum Bilden des optisch variablen Effektes in das zuvor - z. B. in Form von Druckbildelementen 08 - auf das Substrat 02, insbesondere auf den Bedruckstoff 02, aufgebrachte optisch variable Beschichtungsmittel 06, umfasst einen definierten Transportpfad, entlang welchem das durch die Ausrichtvorrichtung 07 zu fördernde Substrat 02 von einem Eingangsbereich, in welchem das zu behandelnde und auf seiner ersten Seite optisch variables Beschichtungsmittel 06 aufweisende Substrat 02 zugeführt wird bzw. zuführbar ist, in definierter Weise mit einer Ausrichteinrichtung 26, welche als Wirkelemente 24 magnetische Felder bereitstellende Elemente 24, kurz Magnetelemente 24 umfasst, in Wirkverbindung verbracht wird bzw. werden kann, bevorzugt derart, sodass sich die der bildgebenden Ausrichtung dienenden Magnetelemente 24 der Ausrichteinrichtung 26 und der mit der die Partikel P enthaltenden Druckfarbe 06 bedruckte Bedruckstoff 02 zumindest auf einem Abschnitt des Transportpfades synchron zueinander bewegen. Die Ausrichteinrichtung 26 ist hier als magnetisch wirksamer Zylinder 26, kurz Magnetzylinder 26, ausgebildet, welcher am Umfang die Anordnung von Magnetelementen 24 aufweist und über welchen der Bedruckstoff 02 von einem Eingangsbereich her in Richtung eines Ausgangsbereichs der Ausrichtvorrichtung 07 geführt oder gefördert wird.

Die Magnetelemente 24 können direkt durch ein- oder mehrteilige Magnete 27 selbst gebildet sein oder bevorzugt ein oder mehrere Magnete 27 umfassen, der oder die in oder an einer Halterung 28, z. B. auf oder in einem Sockel 28, - bevorzugt lösbar - angeordnet ist bzw. sind. Als Magnete 27 sind hier allgemein magnetisch wirksame Vorrichtungen zu verstehen, die dauerhaft oder schaltbar zumindest zur Seite des Transportpfades hin ein - insbesondere zur Ausrichtung von im Beschichtungsmittel 06 enthaltenen Partikeln P auf dem wie hier beschrieben darüber geführten Substrat 02 hinreichend starkes - Magnetfeld bewirken. Die Magnete 27 können dabei durch ein oder mehrere Permanentmagnete mit oder ohne Gravur, durch Elektromagnete oder durch Kombinationen ein oder mehrerer Permanent- und/oder ein oder mehrerer Elektromagnete gebildet sein. Unabhängig davon, ob es sich um einen einzelnen oder eine Kombination aus mehreren Magneten, z. B. Permanent- und/oder Elektromagneten handelt, sind im Folgenden unter dem Ausdruck Magnet 27 auch mehrere einem selben Magnetelement 24 zugeordnete und in ihrer Gesamtheit eine magnetische Einheit bildende Magnete 27 zu verstehen, sofern nicht explizit anderweitig zum Ausdruck gebracht. Unter dem Magnetelement 24 sollen auch Ausführungen mit mehreren vom Magnetelement 24 umfassten, voneinander beabstandeten ein- oder mehrteiligen Magneten 27 gefasst sein, wie sie beispielsweise für den Fall zur Anwendung kommen können, dass ein selber Nutzen 09 an zwei verschiedenen Stellen mit einem jeweiligen Magnetfeld beaufschlagt werden sollen. Dabei kann ein solcher Magnet 27 bzw. eine Anordnung mehrerer Magnete 27 eines selben Magnetelementes 24 in einem Gehäuse 38 des Magnetelemente 24 aufgenommen sein, welches z. B. von der Halterung 28 lösbar in oder auf der Halterung 28 angeordnet ist.

Es können im Transportpfad grundsätzlich auch zwei derartige Magnetzylinder 26, vorgesehen sein, die auf derselben oder aber auf verschiedenen Seiten eines entlang des Transportpfades zu fördernden Substrates 02 angeordnet sind.

In vorteilhafter Ausführung ist der Ausrichtvorrichtung 07 eine Trocknungs- und/oder Aushärteeinrichtung 19, z. B. ein Strahlungstrockner 19, insbesondere UV-Strahlungstrockner 19, kurz UV-Trockner 19, zugeordnet, der bevorzugt als UV-LED-Trockner 19 ausgeführt ist und/oder auf eine Stelle im Transportpfad gerichtet ist, an welcher das Substrat 02 mit dem Magnetzylinder 26 zusammenwirkt.

Der Magnetzylinder 26 ist im Transportpfad des zu fördernden Substrates 02 bevorzugt auf dessen zweiter Seite angeordnet, sodass er mit seiner ersten, insbesondere stromaufwärts inline mit optisch variablem Beschichtungsmittel 06 beschichteten Seite beim Passieren des Magnetzylinders 26, insbesondere dem Transport über den Magnetzylinder 26 nach außen weist.

Der Magnetzylinder 26 umfasst einen ein- oder bevorzugt mehrteiligen Zylinderkörper 29, an oder auf welchem die Magnetelemente 24, bevorzugt lösbar, angeordnet sind. Der ein- oder bevorzugt mehrteiligen Zylinderkörper 29 ist rotierbar in einem Gestell lagerbar bzw. gelagert. Dabei soll der Begriff des Zylinderkörpers 29 sowohl geschlossene Strukturen, d. h. mit mehr oder weniger geschlossener Zylindermantelfläche, als auch offene Strukturen, d. h. gerüst- oder rahmenartige Gebilde wie z. B. das zu Fig. 4 dargelegte Beispiel, umfassen.

Der Magnetzylinder 26 weist im Bereich der dem Substratpfad zugewandten Seite, z. B. im Bereich des Außenumfangs, insbesondere im Bereich einer äußeren zylindrischen Hüllfläche des Zylinderkörpers 29, die Mehrzahl von Magnetelementen 24 auf, welche der Orientierung zumindest eines Teils der magnetischen oder magnetisierbaren Partikel P des auf dem passierenden Bedruckstoff 02 aufgebrachten Beschichtungsmittels 06 dienen.

Insbesondere für den hier bevorzugten und dargelegten Fall einer Mehrzahl von Nutzen 09 je Substratabschnitt, z. B. je Bedruckstoff- bzw. Substratbogen 02, sind am Zylinderkörper 29 in axialer Richtung betrachtet mehrere, insbesondere eine der Spaltenzahl auf dem Bedruckstoffabschnitt 02 entsprechenden Anzahl m ( $m ∈ ℕ > 1$) von Spalten bzw. Gruppen mit jeweils mehreren, insbesondere einer der Zeilenanzahl von Nutzen 09 auf dem zu behandelnden Bedruckstoffabschnitt 02 entsprechende Anzahl n ( $n ∈ ℕ > 1$) von achsparallel verlaufenden Zeilen bzw. in Transportrichtung T des Substrates 02 und/oder in Umfangsrichtung des Zylinders 26 betrachtet in einer Spalte bzw. Gruppe hintereinander angeordnete Magnetelemente 24 vorgesehen bzw. matrixartig angeordnet, d. h. es sind am Außenumfangs matrixartig eine Anzahl von n x m, in Worten n mal m; mit $n , m ∈ ℕ$, Magnetelemente 24 vorgesehen. Sie sind vorzugsweise derart angeordnet, dass je Spalte bzw. Gruppe eine selbe Anzahl n von Magnetelementen 24 am Umfang vorgesehen und in achsparallel verlaufenden Zeilen angeordnet sind und/oder insbesondere derart, sodass sie in Abwicklung auf dem Substrat 02 - ein korrektes Register zwischen Substratlage in Transportrichtung T und Zylinderwinkellage vorausgesetzt - mit dem Muster der auf dem Substrat 02 mit Magnetfeldern zu beaufschlagenden Bildelemente 03 korrespondieren. Unter der zeilen- bzw. spaltenweisen Anordnung soll auch die entsprechende gitter- bzw. matrixartige Anordnung für den Fall verstanden sein, dass sie ggf. zu einem Teil zu Korrektur oder Justagezwecken in achsparalleler Richtung geringfügig zueinander versetzt sind. Die n hintereinander angeordneten Magnetelemente 24 der Spalten bzw. Gruppen sind in Umfangsrichtung dann beispielsweise zumindest in der Weise hintereinander angeordnet, dass sie sich in Abrollung entlang einer kreisförmigen Umfangslinie zumindest überschneiden und/oder in Nutzen 09 einer selben Spalte eines zu behandelnden Substrates 02 zu liegen kommen, selbst wenn sie ggf. zum Teil zu Korrektur oder Justagezwecken gegenseitig geringfügig versetzt sind. Für die achsparallele Anordnung gilt entsprechendes für ggf. vorliegende geringfügige gegenseitige Abweichungen in Umfangsrichtung.

Mit dem Führen des Substrates 02 über einen in solcher Weise ausgestalteten Magnetzylinder 26, wobei beispielsweise die erste Substratseite beim Transport über den ersten Zylinder 26 nach außen weist, ist ein Ausrichten bzw. Orientieren von Partikeln P im Bereich der auf den Nutzen 09 vorgesehenen Bildelemente 03 mittels der Magnetelemente 24, hier also z. B. durch das Substrat 02 hindurch bewirkbar.

Dabei liegt die Anzahl m der Spalten bzw. Gruppen beispielsweise bei vier bis acht, insbesondere bei fünf und sieben, z. B. bei sechs und/oder die Anzahl n der Magnetelemente 24 einer Spalte bzw. Gruppe z. B. bei zwei bis zwölf, vorteilhaft bei fünf bis zehn. Der Magnetzylinder 26 bzw. dessen Zylinderkörper 29 ist bevorzugt derart ausgebildet, dass die Anzahl m von Spalten bzw. Gruppen und/oder die Anzahl n von Zeilen bzw. von in einer Spalte bzw. Gruppe hintereinander angeordneten Magnetelemente 24 - beispielsweise innerhalb oben genannter grenzen - variierbar sind um sie an voneinander verschiedene Erfordernisse anzupassen.

Vorzugsweise sind die Magnetelemente 24 - bevorzugt in oder an einer entsprechenden Halterung 28 zusammen mit dieser - am Zylinder 26 derart lösbar angeordnet oder anordenbar, so dass sie in montiertem Zustand an einem definierten Ort am Umfang des Zylinders 26 anordenbar und vorzugsweise gänzlich vom Zylinder 26 entfernbar und/oder am Umfang des Zylinders 26 in Axial- und/oder Umfangsrichtung positionierbar sind.

Für eine o. g. matrixartige Anordnung können Magnetelemente 24 an oder in einem Zylinderkörper 29 derart angeordnet und gelagert sein, sodass sie zumindest relativ zu anderen Magnetelementen 24 derselben Spalte bzw. Gruppe von Magnetelementen 24 in ihrer axialen Lage relativ zum ein- oder mehrteiligen Zylinderköper 29 variierbar an oder in diesem gelagert sind. Dies kann beispielsweise über axial verlaufende Führungen am Umfang des Zylinderkörpers 29 realisiert sein, in oder auf welchen die betreffenden Magnetelemente 24 mittel- oder unmittelbar gelagert und in unterschiedliche axiale Lagen verbringbar sind. Solche Führungen könnten grundsätzlich individuell für einzelne Magnetelemente 24 einer Zeile (siehe z. B. Ausführung gemäß Fig. 11, jedoch ggf. auch durchgehend für mehrere oder alle Magnetelemente 24 einer selben Zeile vorgesehen sein. In diesem Fall könnten die Führungen auf o. g. axial verlaufenden Tragelementen vorgesehen sein, die sämtliche Magnetelemente 24 derselben Zeile tragen.

In einer vorteilhaften Ausführung sind die Magnetelemente 24 einer jeweiligen Zeile oder bevorzugter Weise einer jeweiligen Spalte - ggf. zusätzlich zu einer unten näher ausgeführten unabhängigen axialen und/oder in Umfangsrichtung verlaufenden Positionierbarkeit einzelner oder sämtlicher Magnetelemente 24 der Zeile bzw. Spalteinsgesamt und unabhängig von einer benachbarten Zeile bzw. Spalte im Fall der Zeile bezüglich ihrer Lage in Umfangsrichtung und im hier dargelegten Fall der Spalte als Gruppe bezüglich ihrer axialen Lage am Magnetzylinder 26 bzw. am Zylinderkörper 29 variierbar. Für den hier nicht dargestellten Fall einer als Gruppe zusammengefassten Zeile sind insbesondere mehrere, bevorzugt die Magnetelemente 24 sämtlicher Zeilen jeweils z. B. auf axial verlaufenden Tragelementen zeilenweise als in Umfangsrichtung gemeinsam positionierbaren Gruppen zusammengefasst. Im bevorzugten Fall von als Gruppen zusammen gefassten Spalten sind insbesondere mehrere, vorteilhaft zumindest die beiden stirnseitennächsten von mindestens drei Spalten, vorteilhaft sämtliche Spalten als Gruppen in dieser Weise axial beweglich im oder am Magnetelementträger 29, insbesondere Zylinderkörper 29, gelagert

Im zu bevorzugenden Fall von zu Gruppen zusammengefassten Spalten können hierbei die Magnetelemente 24 - mittel- oder unmittelbar - in oder an mehreren, z. B. einer Anzahl m von z. B. vier bis acht, insbesondere von fünf bis sieben, z. B. sechs, axial voneinander beabstandeten und bevorzugt zu einem o. g. Teil oder bevorzugt sämtlich in axialer Richtung auf einem Zylinderinnenkörper 32, insbesondere einer axial verlaufenden Zylinderwelle 32, kurz Welle 32, positionierbaren, vorzugsweise ringartigen Tragelementen 31, z. B. hier Ringelementen 31, angeordnet oder anordenbar sein, wobei in oder an diesen Ringelementen 31 wiederum jeweils mehrere, z. B. von zwei bis zwölf, vorteilhaft fünf bis zehn, Magnetelemente 24 in Umfangsrichtung hintereinander und bevorzugt zumindest zum Teil oder sämtlich in Umfangsrichtung positionierbar angeordnet oder anordenbar sind (siehe z. B. Fig. 4 und Fig. 5).

Der Magnetzylinder 26 kann für den Fall bahnförmigen Substrates 02 ohne jegliche auf das Substrat 02 wirkende Haltemittel und z. B. mit in Umfangsrichtung geschlossenen Ringelementen 31 ausgeführt sein. Für den hier bevorzugten Fall bogenförmigen Substrates 02 sind am Umfang des Zylinders 26 vorzugsweise Haltemittel 33, z. B. Greifer 33 einer sog. Greiferleiste, vorgesehen, durch welche ein über den Zylinder 26 zu fördernder Substratbogen 02 mit seinem vorlaufenden Ende aufgenommen und während einer Rotation des Zylinder 26 über einen Drehwinkelbereich hinweg gehalten werden kann bzw. wird. Ein derartig ausgestalteter Magnetzylinder 26 dient dabei gleichzeitig dem Transport des Substrates 02. Die Ringelemente 31 sind hierbei z. B. wie z. B. in Fig. 4 und Fig. 5 erkennbar zur Aufnahme der Haltemittel 33 in Umfangsrichtung unterbrochen. Daher sollen hier unter den Begriff der "ringartigen" Tragelemente bzw. "Ringelemente", falls nicht explizit unterschieden wird, auch nichtgeschlossene, d. g. ringseqmentartige Elemente gefasst sein. In Fig. 5 sind ggf. einer Befestigung dienende Befestigungsmittel - wie sie beispielsweise in Verbindung mit einem Ausführungsbeispiel gemäß den Figuren Fig. 15 bis Fig. 18 dargelegt und auch für die Ausführungen aus den Figuren Fig. 1 bis Fig. 14 anwendbar sind - nicht weiter dargestellt.

In besonders vorteilhafter Ausführung des Magnetzylinder 26 sind für mehrere oder sämtliche Magnetelemente 24 einzelne, am oder im Zylinderkörper 29 in obigem Sinne in Spalten und Zeilen matrixartig positionierte oder positionierbare Baueinheiten 36, im Folgenden auch als Wirkeinheiten 36, insbesondere Magneteinheit 36 bezeichnet, vorgesehen, welche sowohl je wenigstens ein Magnetelement 24 sowie je mindestens ein Saugelement 34 umfassen.

In einer besonders zu bevorzugenden Ausführung der Vorrichtung 07 zum Ausrichten magnetischer bzw. magnetisierbarer Partikel P sind in mehreren, bevorzugt in allen der m Spalten von Magnetelementen 24 jeweils mehrere, insbesondere alle der hintereinander angeordneten Magnetelemente 24 mit mindestens einem zugeordneten Saugelement 34 in jeweiligen Baueinheiten 36 als Wirkeinheiten 36 zusammengefasst und als solche insgesamt und jeweils unabhängig von allen anderen solcher Wirkeinheiten 36 in Umfangsrichtung positionierbar und/oder vom Zylinder 26 lösbar.

Die Wirkeinheiten 36 umfassen jeweils einen Magnetelementträger 37, an oder in welchem auf seiner nach außen gerichteten Seite das Magnetelement 24 angeordnet ist. Das mindestens eine Saugelement 34 kann als Teil des Magnetelementträgers 37 in diesen integriert oder als gesondertes Teil an diesem angeordnet sein. Bevorzugter Weise umfasst die Wirkeinheit 36 - in axialer Richtung des Zylinders 26 betrachtet - beidseitig des Magnetelementes 24, je mindestens ein Saugelement 34. Das jeweilige Saugelement 34 umfasst in der nach außen, d. h. nach außerhalb des Zylinders 26 gerichteten und/oder auf Höhe der Zylinderumhüllenden liegenden Oberfläche mehrere Saugöffnungen 42, welche beispielsweise in einem einen Saugluftkanal 39 (siehe z. B. Fig. 11) im Saugelement 34 überdeckenden, bevorzugt lösbar über dem Saugkanal 39 befestigten Deckelement 41 vorgesehen sind. Eine in den Figuren nicht erkennbare Kanalanordnung führt vom jeweiligen Saugluftkanal 39 durch die Wirkeinheit 36 hindurch zu einer bodenseitigen Leitungsschnittstelle 43, die z. B. durch mindestens eine in Richtung Zylinderinnere offene Aussparung 43 (siehe z. B. Fig. 11) in einem zum Zylinderinnern gewandten Boden der Wirkeinheit 36 gebildet ist. Durch diese mindestens eine Aussparung 43 bzw. die hier dadurch gebildete und der Wirkeinheit 36 zugeordnete Leitungsschnittstelle 43 kann Luft von den über die Kanalanordnung und den Saugluftkanal 39 verbundenen Saugöffnungen 42 her angesaugt werden.

Die Wirkeinheiten 36 können grundsätzlich in einer nicht dargestellten Ausführungsform matrixartig mittel- oder unmittelbar auf einer z. B. zylindrischen Mantelfläche 44 des axial verlaufenden Zylinderinnenkörpers 32, insbesondere der Welle 32, angeordnet bzw. anordenbar sein. Dieser bzw. diese weist z. B. auf einem die Magnetelemente 24 mittel- oder unmittelbar tragenden Längsabschnitt als Saugluft führende Leitungsschnittstellen 46 radial nach außen gerichtete Saugluftöffnungen 46 auf, welche z. B. über radial verlaufende Durchführungen 47, z. B. Bohrungen 47, mit einem z. B. axial in der Welle 32 verlaufenden und von zumindest einem Zylinderende her mit Saugluft zu beaufschlagenden Kanal 48, z. B. Saugluftkanal 48 in Leitungsverbindung stehen.

Für den Fall, dass die Wirkeinheiten 36 matrixartig direkt, d. h. unmittelbar auf der o. g. Mantelfläche 44 des axial verlaufenden Zylinderinnenkörpers 32 bzw. der Welle 32 angeordnet oder anzuordnen sind, sind bzw. werden die Wirkeinheiten 36 so auf der Mantelfläche 44 positioniert, dass die Leitungsschnittstelle 43 am Boden der Wirkeinheit 36, hier z. B. der freie Querschnitt der o. g. Aussparung 43 im Boden der jeweiligen Wirkeinheit 36, mit zumindest einer der durch z. B. Saugluftöffnungen 46 in der Welle 32 gebildete Leitungsschnittstellen 43 überlappt. Die o. g. Aussparung 43 bildet hier z. B. eine bodenseitig von der Mantelfläche 44 begrenzte Kammer 43 aus, wobei eine die Aussparung 43 vollumfänglich umgebende Wandung im Fußbereich der Wirkeinheit 36 mit einem gegenüberliegenden Bereich der Mantelfläche 44 der Welle 32 eine die Kammer 43 ringsherum abdichtende Dichtfläche bilden. Die Luft wird in dieser Ausführung von den Saugöffnungen 42 im betreffenden Saugelement 34 her über den Saugluftkanal 39 und die Kanalanordnung, über die z. B. durch die Aussparung 43 gebildete Leitungsschnittstelle 43 der Wirkeinheit 36 und mindestens eine Saugluftöffnung 46 des Zylinderinnenkörpers 32 sowie den Saugluftkanal 48 angesaugt. Für eine solche Ausführung sind z. B. geeignete Befestigungsmittel, z. B. in Form von Klemm- oder Schraubverbindungen, vorzusehen, durch welche die jeweilige Wirkeinheit 36 auf der Mantelfläche 44 fixierbar ist.

In hier dargestellter und besonders vorteilhafter Ausführung sind die Wirkeinheiten 36 jedoch nicht unmittelbar auf dem die Saugluftöffnungen 46 aufweisenden Abschnitt des Zylinderinnenkörpers 32 bzw. der Welle 32 angeordnet bzw. anordenbar, sondern mehrere oder bevorzugt sämtliche der für eine jeweilige Spalte vorgesehenen Wirkeinheiten 36 als Gruppe an oder auf einem bereits oben erwähnten, insbesondere ringartigen Tragelement 31, z. B. Ringelement 31, wobei vorteilhaft zumindest die beidseitig äußersten, vorzugsweise jedoch sämtliche die jeweilige Gruppe bzw. Spalte von Wirkeinheiten 36 tragenden Tragelemente 31 auf dem Zylinderinnenkörper 32 bzw. der Welle 32 in ihrer axialen Lage variierbar sind.

Die bevorzugt ringartigen Tragelemente 31 bzw. Ringelemente 31 weisen auf der nach innen, d. h. im montierten Zustand zum Zylinderinnenkörper 32 bzw. der Welle 32 weisenden Seite sowie auf einer nach außen gerichteten Seite jeweils dem betreffenden Tragelement 31 zugeordnete Leitungsschnittstellen 49; 51 auf, sowie eine Kanalanordnung, die ein oder mehrere der innenseitigen Leitungsschnittstellen 49 mit einer oder mehreren der außenseitigen Leitungsschnittstellen 51 zur Durchleitung von Saugluft verbindet. Dabei sind auf der Innenseite als Leitungsschnittstellen 49 z. B. Aussparungen 49 in einer in Richtung Zylinderinnere weisenden Wand 52 vorgesehen, die jeweils über ein oder mehrere im Ringelement 31 verlaufende Kanäle 53 in Leitungsverbindung zu durch das Tragelement 31 hindurch zu außenseitigen Leitungsschnittstellen 51 führenden und z. B. radial verlaufenden Durchführungen 54, z. B. Bohrungen 54, stehen. Obgleich die Öffnungen einzelner Bohrungen 54 auch gleichzeitig die nach außen wirksamen Leitungsschnittstellen 51 darstellen könnten, führen bevorzugt ein oder insbesondere mehrere der Bohrungen 54 auch außenseitig in eine z. B. die äußere Leitungsschnittstelle 51 ausbildende Aussparung 51 in der nach außen weisenden Wand 56 des Tragelementes 31.

In einer insbesondere im Hinblick auf eine unten näher erläuterte Beaufschlagung von Saugöffnungen 42 mit Unterdruck lediglich während Durchlaufen einer definierten Drehwinkelphase kann das Ringelement 31 segmentweise getrennte Leitungsverbindungen zwischen einer oder mehreren innenseitigen Leitungsschnittstellen 49 und einer oder mehreren außenseitigen Leitungsschnittstellen 51, insbesondere in sich jeweils radial gegenüber liegenden Umfangsabschnitten umfassen, sodass ein Anlegen von Unterdruck an einer oder mehreren inneren Leitungsschnittstellen 49 in einem Segment 45 lediglich das Vorliegen eines Unterdruckes an einem oder mehreren demselben Segment 45 zugeordneten außenseitigen Leitungsschnittstellen 51 bedingt, insbesondere unabhängig von einer Beaufschlagung einer oder mehrerer innerer Leitungsschnittstellen 49 eines anderen oder benachbarten Segmentes 45. Hierzu können direkte Leitungsverbindungen zwischen inneren und äußeren Leitungsschnittstellen 49; 51 vorgesehen sein oder aber - wie z. B. in Fig. 5 dargestellt - den Segmenten 45 zugeordnete Kammern 55, die voneinander durch zwischen der äußeren Wand 56 und der inneren Wand 52 des Ringelementes 31 verlaufende Wände voneinander getrennt sind. Dabei können sich derartig gebildete Segmente 45 bzw. Kammern 55 je nach gewünschter Abstufung in Umfangsrichtung über einen kleineren oder größeren Abschnitt verlaufen und/oder ein oder mehrere in Umfangsrichtung hintereinander vorgesehene innere und/oder äußere Leitungsschnittstellen 49; 51 umfassen. Die Beaufschlagung mit Unterdruck bzw. Saugluft in einem bestimmten Segment 45 hat dann ein Saugen durch Saugöffnungen 42 in einem korrespondierenden Winkelsegment Δₓ am Umfang des Zylinders 26 zur Folge.

Die Ringelemente 31 sind bzw. werden z. B. auf der Mantelfläche 44 insbesondere so positioniert, dass jeweilige oder die jeweiligen Leitungsschnittstellen 49 auf der Innenseite des Ringelementes 31, hier z. B. der freie Querschnitt der o. g. Aussparung 49, mit zumindest einer der Saugluftöffnungen 46 in der Welle 32 bzw. dem Zylinderinnenkörper 32 überlappt. Die o. g. Aussparung 49 bildet hierbei z. B. eine bodenseitig von der Mantelfläche 44 begrenzte Kammer 49 aus, wobei eine außerhalb der Aussparung 49 liegende Fläche der nach innen weisenden Wand 52 des Ringelelementes 31 auf der nach innen weisenden Seite des Ringelelementes 31 mit einem gegenüberliegenden Bereich der Mantelfläche 44 eine die Kammer 49 abdichtende Dichtfläche bilden. In ähnlicher Weise sind bzw. werden z. B. die Wirkeinheiten 36 insbesondere so auf der nach außen gerichteten Seite des Ringelementes 31 positioniert, dass die Leitungsschnittstelle 43 am Boden der Wirkeinheit 36, hier z. B. der freie Querschnitt der o. g. Aussparung 43 im Boden der betreffenden Wirkeinheit 36, mit zumindest einer der äußeren Leitungsschnittstellen 51 auf der nach außen weisenden Seite des Ringelementes 31 überlappt. Die Aussparung 43 bildet hierbei z. B. eine bodenseitig von der äußeren Wand 56 begrenzte Kammer 43 aus, wobei die die Aussparung 43 vollumfänglich umgebende Wandung im Fußbereich der Wirkeinheit 36 mit einem gegenüberliegenden Bereich der Wand 56 des Tragelementes 31 eine die Kammer 43 abdichtende Dichtfläche bilden. Die Luft wird in dieser Ausführung von den Saugöffnungen 42 im betreffenden Saugelement 34 her über den Saugluftkanal 39 und die Kanalanordnung, über die z. B. durch die überlappenden Aussparungen 43 und 51 gebildete Leitungsschnittstellen 43; 51, die Kanalanordnung des Ringelementes 31, die z. B. durch die Aussparung 49 gebildete Leitungsschnittstelle 49 auf der Ringinnenseite und mindestens eine Saugluftöffnung 46 sowie den Saugluftkanal 48 und z. B. über eine Drehdurchführung 123 von einer außerhalb des Zylinder 26 liegenden Saugluftquelle her angesaugt. Unter einer Saugluftquelle soll jegliche Art von Luftdrucksenke verstanden sein, welche über eine entsprechende Leitungsverbindung zu Saugöffnungen 42 einen gegenüber dem Umgebungsdruck kleineren Druck, d. h. einen Unterdruck an den betreffenden Saugöffnungen 42 bewirk. Dies kann z. B. eine Vakuumpumpe oder ggf. ein mit Unterdruck beaufschlagtes Behältnis sein.

Das jeweilige Muster der Saugluftöffnungen 46 bzw. Leitungsschnittstellen 46 am Zylinderinnenkörper 32 und die Lage und Form der zusammenwirkenden Leitungsschnittstelle(n) 43 bzw. Aussparung(en) 43 im Bodenbereich der Wirkeinheit 36 in Verbindung mit der ersten o. g. Variante (ohne Tragelement 31) sind vorzugsweise so aufeinander abgestimmt, sodass in Umfangsrichtung ein kontinuierliches Positionieren der Wirkeinheit 36 über mindestens einen Stellbereich von zwei in Umfangsrichtung zueinander beabstandete Saufluftöffnungen 46 an der Welle 32 hinweg dadurch ermöglicht ist, dass in der erste Variante in jeder im betreffenden Stellbereich liegenden Position zumindest eine der Saufluftöffnungen 46 bzw. Leitungsschnittstellen 46 vollständig von der Unterseite der Wirkeinheit 36 abgedeckt wird, während gleichzeitig der Öffnungsquerschnitt der mindestens einen Saugluftöffnung 46 bzw. Leitungsschnittstelle 46 zumindest teilweise mit der bodenseitigen Leitungsschnittstelle 43 bzw. Aussparung 43 der Wirkeinheit 36 überlappt.

Das jeweilige Muster der Saugluftöffnungen 46 bzw. Leitungsschnittstellen 46 am Zylinderinnenkörper 32 und die Lage und Form der zusammenwirkenden Leitungsschnittstelle(n) 49 bzw. Aussparung(en) 49 auf der Innenseite des Tragelementes 31 sowie die Lage und Form der zusammenwirkenden Leitungsschnittstellen 51; 43 bzw. Aussparungen 51; 43 auf der Außenseite des Tragelementes 31 einerseits und im Bodenbereich der Wirkeinheit 36 andererseits in Verbindung mit der zweiten Variante (die Tragelemente 31 umfassend) sind vorzugsweise so aufeinander abgestimmt, sodass in Umfangsrichtung ein kontinuierliches Positionieren der Wirkeinheit 36 in zweiter Variante über einen Stellbereich von mindestens zwei Leitungsschnittstellen 51 bzw. Aussparungen 51 auf der Außenseite des Tragelementes 31 hinweg dadurch ermöglicht ist, dass zumindest eine Leitungsschnittstelle 51 bzw. Aussparung 51 auf der Außenseite des Tragelementes 31 vollständig von der Unterseite der Wirkeinheit 36 abgedeckt wird, während gleichzeitig der Öffnungsquerschnitt der mindestens einen Leitungsschnittstelle 51 bzw. Aussparung 51 auf der Außenseite des Tragelementes 31 zumindest teilweise mit der bodenseitigen Leitungsschnittstelle 43 bzw. Aussparung 43 der Wirkeinheit 36 überlappt.

Im Zusammenhang mit einer variablen Positionierung sind in einer besonders vorteilhaften Weiterbildung in axialer Richtung des Zylinderinnenkörpers 32 und/oder in Umfangsrichtung auf den Tragelementen 31 an mehr Stellen Leitungsschnittstellen 46; 51 vorgesehen, als es für eine einzelne spezifische betriebsmäßige Konfiguration nötig wäre. Um jedoch durch diese nicht durch Wirkeinheiten 36 bzw. Ringelemente 31 abgedeckten Leitungsschnittstellen 46; 51 keine Falschluft anzusaugen, sind Verschlussmittel 57; 58 vorgesehen, mittels derer nicht durch die Wirkeinheiten 36 oder die Tragelemente 31 abgedeckte Leitungsschnittstellen 46; 51 versorgende Durchführungen 47; 54 am Zylinderinnenkörper 32 und/oder am Außenumfang des Tragelementes 31 wahlweise verschließbar sind. Dabei kann es sich im einfachsten Fall um eine Art Stopfen handeln, die für ein Verschließen in die betreffenden Durchführungen 47; 54 eingesetzt und bei Bedarf wieder aus diesen entnommen werden.

Bevorzugt sind jedoch in den wahlweise zu schließenden Durchführungen 47 bzw. 54 z. B. als Ventile 57; 58 ausgebildete Verschlussmittel 57; 58 vorgesehen, welche in Durchführungen 47 bzw. 54 von nicht oder lediglich teilweise direkt durch Wirkeinheiten 36 oder durch Tragelemente 31 überdeckten Durchführungen 47 bzw. 54 in Verschlussstellung verbracht sind bzw. werden können, während zumindest einige der Durchführungen 47 bzw. 54 von vollständig durch Wirkeinheiten 36 oder durch Tragelemente 31 überdeckten Leitungsschnittstellen 46; 51 in eine Durchlassstellung verbracht sind bzw. werden können.

Eine zu bevorzugende Ausführung eines solchen Verschlussmittels 57; 58 ist in Art eines Ventils 57; 58 ausgeführt, welches wahlweise in eine Durchlassstellung und in eine Verschlussstellung verbringbar ist - ohne dass es der Entnahme bzw. eines Einsetzens bedürfte. In einer vorteilhaften Ausführung stehen die insbesondere als Bohrungen 47; 54 ausgebildeten Durchführungen 47; 54 lediglich auf einer Seite des lichten Querschnittes mit den sich saugseitig anschließenden Kanälen 48 bzw. 53 des Zylinderinnenkörpers 32 bzw. des Tragelementes 31 in Leitungsverbindung. Das Ventil 57; 58 ist z. B. in besonders vorteilhafte Ausführung durch eine Hülse 57; 58 gebildet, welche auf einer Seite eine Ausnehmung 61 in der seitlichen Wandung 62 aufweist, die in einer eine Durchlassstellung repräsentierenden Drehlage den Weg in den sich auf der Saugseite im Zylinderinnenkörper 32 bzw. im Tragelement 31 anschließenden Kanal 48; 53 freigibt, während sie in einer anderen Drehlage durch die Hülsenwandung die Verbindung zum betreffenden Kanal 47; 54 unterbricht. In vorteilhafter Ausführung weist das hülsenartige Ventil 57; 58, z. B. zumindest in einem im montierten Zustand weiter außenliegenden Abschnitt, eine mit einem Werkzeug 59 in Eingriff bringbare Betätigungsschnittstelle 63 auf, über welche das Ventil 57; 58 - insbesondere ohne dass es entnommen werden muss - durch das korrespondierende Werkzeug 59 zwischen der Durchlass- und Verschlusslage verdrehbar ist. Als korrespondierendes Werkzeug-Schnittstellepaar 59, 63 kommt hier z. B. ein Mehrkantschlüssel 59 und ein als Innenmehrkant 63 ausgebildeter Innenumfangsabschnitt 63 in der Hülse 57; 58 zur Anwendung.

In einer Weiterbildung des Zylinders 26 ist zwischen je zwei Spalten bzw. Gruppen von Bau- bzw. Wirkeinheiten 36 je ein Stützelement 66 vorgesehen, welches auf Höhe der Zylinderumhüllenden eine Stützfläche 67; 68 zur Abstützung über den Zylinder 26 geförderten Substrates 02 aufweist. Die Stützfläche 67 kann dabei die nach außen gerichtete zylindrische Fläche 67 einer kreisringförmigen Stützscheibe 64 oder aber die nach außen gerichtete Fläche 68 einer auf einer Stützscheibe 69 angeordneten Stützplatte 71 z. B. aus Kunststoff oder Metall sein. Dabei soll unter den Begriff "kreisringförmig" oder "ringartig" auch eine im Umfang nicht ganz geschlossene, d. h. kreisringsegmentartige, Stützscheibe 69 gefasst sein.

In einer besonders vorteilhaften Ausführung für die Befestigung von Magnetelementen 24 auf dem Zylinder 26, wobei mehrere oder sämtliche Magnetelemente 24 einer Gruppe an oder auf einem gemeinsamen, ringartigen Tragelement 31 gelagert und auf dem Tragelement 31 in Umfangsrichtung positionierbar sind, umfassen die Magnetelemente 24 oder ein die Magnetelemente 24 tragender Magnetelementträger 37 in axialer Richtung betrachtet beidseitig jeweils mindestens ein Klemmelement 72; 73, z. B. einen Klemmhebel 72; 73, deren zur Klemmung wirksame Enden je eine im montierten Zustand auf der jeweiligen Stirnseite des ringartigen Tragelementes 31 in Umfangsrichtung verlaufende und nach innen gerichtete, d. h. mit ihrer Flächennormale in ein Zylinderinneres weisende, und/oder einer radialen Entnahme des Magnetelementes 24 bzw. Magnetelementträger 37 durch Zusammenwirken mit dem in Klemmposition befindlichen Klemmelement 72; 73 entgegenwirkende Anschlagfläche 74; 77 untergreift. Dabei kann diese Anschlagfläche 74; 77 in besonders vorteilhafter Ausführung eine nach innen gerichtete Fläche einer stirnseitig im Tragelement 31 in Umfangsrichtung verlaufenden Nut 76; 78 sein, in welche das Klemmelement 72; 73 mit seinem wirksamen, z. B. klauen- oder klammerartigen Ende eingreift. Dabei soll als in Umfangsrichtung verlaufende Anschlagfläche 74; 77 bzw. Nut 76; 78 neben einer bevorzugt über den vollen Umfang oder wie dargestellt den relevanten Kreisbogenabschnitt durchgehende Anschlagfläche 74; 77 bzw. Nut 76; 78 auch eine ggf. unterbrochene, sich in mehreren Kreisbogenabschnitten fortsetzende Anschlagfläche 74; 77 bzw. Nut 76; 78 gefasst sein. Letztere kann die Variabilität der Positionierung in Umfangsrichtung jedoch einschränken. Unter einer "nach innen" gerichteten Fläche sind hier neben den streng radial nach innen weisenden Flächen auch hierzu geneigte Flächen zu verstehen, deren Flächenvektor in das Zylinderinnere, jedoch bevorzugt als umlaufende Fläche je Stirnseite auf eine selbe Stelle auf der Zylinderachslinie fokussiert, gerichtet ist und dem Klemmelement 72; 73 hierdurch einen einer radialen Entnahme entgegen gerichteten Anschlag bieten. In einer insbesondere zur Steigerung der Stabilität des Sitzes sind in einer vorteilhaften Ausführungsvariante je Seite zwei in Umfangsrichtung zueinander beabstandete Klemmelemente 72; 73 oder ein Klemmelement 72; 73mit zwei beabstandet voneinander mit dem Tragelement 31 zusammenwirkenden Klauen vorgesehen.

Auch wenn das Klemmelement 72; 73 grundsätzlich auch als einarmiger Hebel 72; 73 ausgebildet sein könnte, ist es bevorzugt in Art eines zweiarmigen, um eine am Magnetelement 24 bzw. dessen Halterung 28 oder einer das Magnetelement 24 umfassenden Baueinheit 36 gelagerte Achse 81, z. B. Schwenkachse 81, verschwenkbaren Hebels 72; 73 ausgeführt, dessen näher zur Zylindermitte liegender Hebelarm den mit der Anschlagfläche 74; 77 zusammenwirkenden, z. B. klauen- oder klammerartigen Teil aufweist und der weiter außen liegende Hebelarm der Betätigung dient. Bevorzugter Weise ist das Klemmelement 72; 73 in selbstsichernder Weise z. B. durch ein zwischen Hebel 72; 73, insbesondere dem weiter außen liegenden Hebelarm, und dem Magnetelement 24 bzw. der Halterung 28 oder der Baueinheit 36 wirksames Federelement 79, insbesondere eine Druckfeder 79, derart federvorgespannt, dass es sich im Ruhezustand, d. h. ohne Betätigung, in Klemmstellung befindet und das Magnetelement 24 bzw. die Halterung 38 oder die Baueinheit 36 am Tragelement 31 hält. Besondere Vorteile bietet die beschriebene Befestigungseinrichtung zusammen mit einem unten näher dargelegten Montagehilfsmittel 97.

Die o. g. Art der Befestigung mit den dargelegten Befestigungsmitteln 72; 73, 74, 77 ist zwar grundsätzlich unabhängig von, jedoch vorteilhaft in Verbindung mit der Ausführung o. g. Baueinheiten 36, insbesondere Wirkeinheiten 36, und/oder der speziellen Art der Saugluftführung bzw. -versorgung und/oder von einer unten näher ausgeführten axialen Beweglichkeit einzelner Magnetelemente 24 und/oder einer unten näher ausgeführten Bewegbarkeit einzelner Magnetelemente 24 in Umfangsrichtung. Durch die Klemmelemente 72; 73 ist ein Lösen der Verbindung von außen her möglich, ohne dass hierzu das betreffende Magnetelement 24 entnommen werden müsste. Durch eine kontinuierliche Stellbarkeit kann ein lösen gerade soweit stattfinden, dass das betreffende Magnetelement 24 in Umfangsrichtung gegen ggf. noch bestehende Reibkräfte positioniert werden kann, jedoch ohne z. B. der Gefahr eines Verkippens, Abrutschens oder Abfallens.

Auf einem Teil der Figuren, z. B. Fig. 11, 12 und 14, ist eine optional vorgesehene Leitung 84 dargestellt oder angedeutet, welche für den Fall, dass der Magnet 27 im Magnetelement 24 durch einen Motor rotierbar ausgebildet ist, den Motor mit Signalen und/oder mit elektrischer Energie versorgt.

Wie oben bereits in Verbindung mit Fig. 2 und Fig. 3 dargelegt, betreffen jeweilige in Umfangsrichtung des Formzylinders 14 verlaufende Spalte von bildgebenden Drucksujets 18 eine selbe Spalte von auf dem Substrat 02 hintereinander vorgesehener bzw. vorzusehender Nutzen 09. Diese Nutzen 09 fluchten idealer Weise miteinander entlang der Transportrichtung T und weisen eine einheitliche Breite auf. In hiervon abweichenden Fällen, beispielsweise, wenn in einem vorgelagerten Prozess oder durch anderweitige mechanische oder physikalische Beanspruchung eine trapezartige Verformung des ggf. bereits vormals im Muster der Nutzen 09 bedruckten Substrates 02 erfolgt ist, kann einer derart geänderten Geometrie durch entsprechend variierte Anordnung der Drucksujets 18 auf dem Formzylinder 14 entgegengetreten werden. Dann fluchten die Drucksujets 18 einzelner Spalten z. B. nicht streng miteinander in Umfangsrichtung, sondern liegen beispielweise zum Teil auf geringfügig gegen die Umfangslinie geneigten Schraubenlinien (z. B. in Fig. 3 für eine bessere Wahrnehmung überzogen dargestellt). Die Breite der Nutzen 09 auf dem Substrat 02 nimmt dabei z. B. vom vorlaufenden zum nachlaufenden Ende des Substratabschnittes bzw. Substratbogens 02 zu oder - z. B. bei entsprechender umgekehrter Zufuhr eingangs der Druckmaschine 01 - ggf. umgekehrt. Es können jedoch auch andere Gründe für eine Abweichung in der Relativlage zwischen axialer Lage ggf. einzelner Magnetelemente 24 und der Zielposition für deren Wirkung auf dem Substrat 02 vorliegen, wie z. B. auch eine geringfügig fehlerhafte axiale Positionierung der Magnetelemente 24 am Zylinder 26 etc..

Grundsätzlich unabhängig von einer Anordnung des Magnetelementes 24 in einer o. g. Baueinheit 36 und/oder von der Ausführung einer o. g. Befestigungseinrichtung und/oder einer Stellbarkeit in Umfangsrichtung, vorzugsweise jedoch in Verbindung mit einer oder mehreren der genannten vorteilhaften Ausführungsformen, sind daher in einer besonders vorteilhaften Ausführung zumindest in mehreren, bevorzugt in allen der in Umfangsrichtung verlaufenden Spalten bzw. Gruppen von Magnetelementen 24 je mindestens eines der Magnetelemente 24 unabhängig von mindestens einem weiteren Magnetelement 24 derselben Spalte bzw. Gruppe zumindest in axialer Richtung verstellbar bzw. bewegbar mittel- oder unmittelbar am Zylinderkörper 29 des Magnetzylinders 26 gelagert. Bevorzugter Weise sind mehrere, vorteilhaft zumindest alle bis auf eines, insbesondere vorteilhaft jedoch alle Magnetelemente 24 einer selben Gruppe unabhängig von anderen Magnetelementen 24 der Gruppe axial beweglich und/oder mehrere, vorteilhaft alle bis auf eines oder aber alle Magnetelemente 24 zumindest der beiden stirnseitennächsten, insbesondere sämtlicher Spalten bzw. Gruppen von mindestens drei Spalten bzw. Gruppen unabhängig von anderen Magnetelementen 24 der jeweiligen Spalte bzw. Gruppe axial beweglich im oder am Zylinderkörper 29, gelagert. Damit können o. g. zufällige oder systematische Relativabweichungen einzelner Magnetelemente 24 in axiale Lage nachjustiert bzw. korrigiert werden. Insbesondere in Verbindung mit einer o. g. mittelbaren Lagerung der Magnetelemente 24 über Magnetelementträger 37, welche unmittelbar oder über o. g. Tragelemente 31 mittelbar auf dem Zylinderkörper 29 vorgesehen sind, sind solche axial stellbare Magnetelemente 24 bevorzugt am betreffenden Magnetelementträger 37 relativ zu diesem axial stellbar.

In besonders vorteilhafter Ausführung des Zylinders 26 mit den n x m matrixartig angeordneten Magnetelementen 24 sind mindestens zwei oder sämtliche in einer selben Spalte hintereinander vorgesehene Magnetelemente 24 an oder auf einem o. g. gemeinsamen Tragelement 31 gelagert und mit diesem gemeinsam und unabhängig von einer benachbarten Gruppe bezüglich ihrer axialen Lage im oder am Zylinder 26 variierbar, wobei zusätzlich hierzu die wenigstens zwei oder bevorzugt sämtliche Magnetelemente 24 dieser oder bevorzugt jeder Spalte an jeweiligen, unabhängig voneinander in Umfangsrichtung am gemeinsamen Tragelement 31 positionierbaren und/oder vom Tragelement 31 lösbaren Magnetelementträgern 37 angeordnet und auf dem betreffenden Magnetelementträger 37 in axialer Richtung innerhalb eines Stellbereichs z. B. von insgesamt mindestens 1 mm, bevorzugt mindestens 2 mm, stellbar gelagert sind.

In dieser Ausführung ist der axial bewegbare Magnet 27 bzw. die Halterung 28 also mittelbar über den zugeordneten Magnetelementträger 37 getragen, der das jeweilige, zumindest axialbewegliche Magnetelement 24 trägt und bevorzugter Weise selbst in Umfangsrichtung variabel auf dem Ringelement 31 positionierbar ist.

In einer einfachen und wenig aufwändigen Ausführungsform (siehe z. B. Fig. 10) ist das jeweilige Magnetelement 24 bzw. die Halterung 28 in oder auf dem Magnetelementträger 37 bzw. dessen Halterung 28 mittels eines Befestigungsmittels 83, z. B. einer Schaube 83, derart befestigt, sodass nach einem zumindest teilweisem Lösen der Befestigung, z. B. durch zumindest teilweises Lösen der Schraube 83 mittels eines entsprechenden Werkzeuges, das Magnetelement 24 bzw. die Halterung 28,soweit freigegeben ist, dass es bzw. sie - zumindest innerhalb eines relevanten Stellbereichs auf dem Magnetelementträger 37 - axial bewegbar ist. Das z. B. als Schraube 83 ausgebildete Befestigungsmittel 83 ist beispielsweise durch eine als Langloch 82 ausgebildete Aussparung in einem Bodenbereich der das Magnetelement 24 aufnehmenden Halterung 28 nach Entnahme des Magnetelementes 24 erreichbar.

Ein Bewegen bzw. Stellen des Magnetelementes 24 bzw. der von diesem umfassten Halterung 28 in Axialrichtung erfolgt bevorzugter Weise jedoch - im Gegensatz zu beispielsweise einem rein händischen und/oder werkzeuglosen Bewegen - über mechanische, insbesondere ein Getriebe umfassende Stellmittel 86, 87, 89.

Obgleich die eine Axialbewegung bewirkenden Stellmittel 86, 87, 89 durch beliebige geeignete Mechanismen oder Getriebe realisiert sein können, umfassen diese im dargestellten und besonders vorteilhaften Fall ein eine - insbesondere eingangsseitige - Rotationsbewegung in eine Linearbewegung - insbesondere des Magnetelementes 24 oder der das Magnetelement 24 tragenden Halterung 28 z. B. mittel- oder unmittelbar - wandelndes Getriebe, insbesondere einen Exzenterantrieb, der eine Drehbewegung eines Exzenters 86, z. B. gebildet durch einen exzentrisch gelagerten Wellenabschnitt 86, in eine - hier axial verlaufende - Linearbewegung eines über einen Kontakt mit der exzentermantelseitige Wirkfläche mittel- oder unmittelbar wirkverbundenen und linearbeweglich in oder am Magnetelementträger 37 gelagerten Schlittens 87, z. B. eines das Magnetelement 24 bzw. dessen Halterung 28 mittel- oder unmittelbar tragenden Tragelementes 87, wandelt. Dabei verläuft der Exzenter 86 mit seiner Drehachse bevorzugt radial zum Zylinder 26 und/oder ist mittel- oder unmittelbar von der nach außen weisenden Zylinderseite her betätigbar. Hierzu weist z. B. eine den Exzenter 86 umfassende oder nach außen hin fortsetzende Welle 89 im Bereich ihres nach außen weisenden Endes eine Betätigungsschnittstelle 88, z. B. einen Innenmehrkant 88, auf, welche mittels eines korrespondierenden Werkzeuges, hier z. B. eines Mehrkantschlüssels, betätigbar, insbesondere verschwenkbar ist. Alternativ zum mit der Drehachse radial liegenden Exzenter 86 ist auch eine tangentiale bzw. zur Tangente parallele Lage vorstellbar, wobei dieser dann z. B. von einer in Umfangsrichtung weisenden Seite her oder über ein Eckgetriebe von der Außenseite her betätigbar ist.

Ein Stellbereich in axialer Richtung beträgt aus einer Mittellage her betrachtet z. B. mindestens ± 1,0 mm (d. h. insgesamt mindestens 2 mm Verstellweg), bevorzugt mindestens ± 1,2 mm, z. B. ± 1,5 mm.

In obiger Ausführung als wenigstens ein Saugelement 34 umfassende Wirkeinheit 36 kann in einer Ausführungsvariante das mindesten eine Saugelement 34 zusammen mit dem Magnetelement 24 auf dem Magnetelementträger 37 axial bewegbar sein. Dabei ist eine entsprechende Saugluftdurchführung, z. B. über relativbewegliche Dichtflächen oder eine flexible Leitung vorzusehen.

Es können auch Abweichungen in der Relativlage zwischen der Lage einzelner Magnetelementen 24 in Umfangsrichtung des Zylinders 26 und der Zielposition für deren Wirkung auf dem Substrat 02 in Transportrichtung T vorliegen, welche unterschiedlichste Gründe haben können, wie z. B. beschränkte Möglichkeiten einer groben und/oder händischen Vorpositionierung am Zylinderkörper 29 oder insbesondere an einem ggf. vorgesehenen Tragelement 31.

Grundsätzlich unabhängig von einer Anordnung des Magnetelementes 24 in einer o. g. Baueinheit 36 und/oder von der Ausführung einer o. g. Befestigungseinrichtung und/oder einer o. g. Stellbarkeit in Axialrichtung, vorzugsweise jedoch in Verbindung mit einer oder mehreren der genannten vorteilhaften Ausführungsformen, sind daher in einer besonders vorteilhaften Ausführung zumindest in mehreren, bevorzugt in allen axial verlaufenden Zeilen von Magnetelementen 24 je mindestens eines der Magnetelemente 24 unabhängig von mindestens einem weiteren Magnetelement 24 derselben Zeile zumindest in Umfangsrichtung verstellbar bzw. bewegbar mittel- oder unmittelbar am Zylinderkörper 29 des Magnetzylinders 26, gelagert. Bevorzugter Weise sind in mehreren, insbesondere allen Zeilen mehrere, vorteilhaft zumindest alle bis auf eines, insbesondere vorteilhaft jedoch alle Magnetelemente 24 derselben Zeile unabhängig von anderen Magnetelementen 24 der Zeile axial beweglich gelagert.

Stattdessen oder zusätzlich hierzu sind in besonders vorteilhafter Ausführung des Zylinders 26 mit den matrixartig angeordneten Magnetelementen 24 mindestens zwei in einer selben Spalte hintereinander vorgesehene Magnetelemente 24 auf oder in voneinander verschiedenen, in Umfangsrichtung am Zylinder 26 unabhängig voneinander positionierbaren Magnetelementträgern 37 angeordnet, wobei die wenigstens zwei, insbesondere alle an den jeweiligen Magnetelementträgern 37 angeordneten Magnetelemente 24 relativ zu dem das Magnetelement 24 tragenden Magnetelementträger 37 in Umfangsrichtung innerhalb eines Stellbereichs z. B. von insgesamt mindestens 1 mm, bevorzugt mindestens 2 mm stellbar gelagert sind. Dies gilt bevorzugt für mindestens zwei oder sämtliche Magnetelemente 24 aller Spalten.

Ein Bewegen bzw. Stellen des Magnetelementes 24 bzw. der von diesem umfassten Halterung 28 in Umfangsrichtung erfolgt hier - im Gegensatz zu beispielsweise einem rein händischen und/oder werkzeuglosen Bewegen - bevorzugter Weise über mechanische, insbesondere ein Getriebe umfassende Stellmittel 91, 92, 94.

Unter einem Stellen bzw. einer Stellbewegung in Umfangsrichtung soll im hiesigen Sinne neben einer Bewegung auf einer kreisbogenartigen Bahn auch explizit eine Bewegung entlang einer am Umfang - über den betreffenden Stellbereich - tangential oder parallel zur Tangente verlaufende geradlinige Bewegungsbahn gefasst sein. Indem es sich hier vergleichsweise zum Zylinderdurchmesser i.d.R. um einen sehr kleinen relevanten Stellbereich handelt, führt der lineare Stellweg in der Regel nicht zu unzulässig großen Abbildungsfehlern.

Obgleich die eine Bewegung in Umfangsrichtung bewirkenden Stellmittel 91, 92, 94 durch beliebige geeignete Mechanismen oder Getriebe realisiert sein können, umfassen diese im dargestellten und besonders vorteilhaften Fall ein eine - insbesondere eingangsseitige - Rotationsbewegung in eine Linearbewegung - insbesondere des Magnetelementes 24 oder der das Magnetelement 24 tragenden Halterung 28 z. B. mittel- oder unmittelbar - wandelndes Getriebe, insbesondere einen Exzenterantrieb, der eine Drehbewegung eines Exzenters 91, z. B. gebildet durch einen exzentrisch gelagerten Wellenabschnitt 91, in eine Linearbewegung eines über einen Kontakt mit der exzentermantelseitige Wirkfläche mittel- oder unmittelbar wirkverbundenen und linearbeweglich in oder am Magnetelementträger 37 gelagerten Schlittens 92, z. B. eines das Magnetelement 24 bzw. dessen Halterung 28 mittel- oder unmittelbar tragenden Tragelementes 92, wandelt. Bei der Linearbewegung soll es sich in obigem Sinne sowohl um eine wegen des Aufwandes zu bevorzugende geradlinige, aber auch ggf. um eine Bewegung auf einem Kreisbogen handeln. Der Exzenter 91 verläuft mit seiner Drehachse bevorzugt radial zum Zylinder 26 und/oder ist von der nach außen weisenden Zylinderseite her betätigbar. Hierzu weist z. B. eine den Exzenter 91 umfassende oder nach außen hin fortsetzende Welle 94 im Bereich ihres nach außen weisenden Endes eine Betätigungsschnittstelle 93, z. B. einen Innenmehrkant 93, auf, welche mittels eines korrespondierenden Werkzeuges, hier z. B. eines Mehrkantschlüssels, betätigbar, insbesondere verschwenkbar ist. Alternativ zum mit der Drehachse radial liegenden Exzenter 91 ist auch eine tangentiale bzw. zur Tangente parallele Lage vorstellbar, wobei dieser dann z. B. von einer in Umfangsrichtung weisenden Seite her oder über ein Eckgetriebe von der Außenseite her betätigbar ist.

Ein Stellbereich in Umfangsichtung beträgt aus einer Mittellage her betrachtet z. B. mindestens ± 1,0 mm (d. h. insgesamt mindestens 2 mm Verstellweg), bevorzugt mindestens ± 1,2 mm, z. B. ± 1,5 mm.

In obiger Ausführung als wenigstens ein Saugelement 34 umfassende Wirkeinheit 36 kann in einer Ausführungsvariante das mindesten eine Saugelement 34 zusammen mit dem Magnetelement 24 auf dem Magnetelementträger 37 in Umfangsrichtung bewegbar sein. Dabei ist eine entsprechende Saugluftdurchführung, z. B. über relativbewegliche Dichtflächen oder eine flexible Leitung, vorzusehen.

Für den Fall, dass sowohl eine axiale als auch eine Verstellbarkeit der Magnetelemente 24 auf dem jeweiligen Magnetelementträger 37 in Umfangsrichtung vorgesehen ist, können die beiden Schlitten 87; 92 in Art einer Kreuzführung mittel- oder unmittelbar auf- und/oder übereinander angeordnet sein.

Ein Stellen des betreffenden Magnetelementes 24 in axialer und/oder in Umfangsrichtung kann in einer o. g. Ausführungsvarianten in Weiterbildung durch je ein fernbetätigbares Antriebsmittel, z. B. einen den Exzenter 86; 91 beispielsweise über ein Untersetzungsgetriebe antreibenden Elektromotor erfolgen.

Grundsätzlich unabhängig von einer Anordnung des Magnetelementes 24 in einer o. g. Baueinheit 36 und/oder von einer o. g. Stellbarkeit in Axialrichtung und/oder einer o. g. Stellbarkeit in Umfangsrichtung, vorzugsweise jedoch in Verbindung mit einer oder mehreren der genannten vorteilhaften Ausführungsformen, ist ein oben bereits erwähntes Montagehilfsmittel 97 vorgesehen, welches auf das Magnetelement 24 bzw. einen das Magnetelement 24 tragenden Magnetelementträger 37 oder eine das Magnetelement 24 umfassende Baueinheit 36 aufsetzbar ist und durch welches der Klemmsitz bzw. eine Klemmverbindung zwischen den beidseitigen Klemmelementen 72; 73 und dem Tragelement 31 lösbar ist. Bevorzugter Weise ist die Klemmung durch das Montagehilfsmittel 97 bzw. ein vom Montagemittel 97 umfasstes, insbesondere manuell betätigbares, Antriebsmittel 102 nicht lediglich derart lösbar und zu öffnen, dass das Magnetelementes 24 bzw. die dieses umfassende Baueinheit 36 vom Tragelement 31 abnehmbar ist, sondern auch in einer Zwischenstellung in der Stärke bzw. dem Öffnungsgrad der Klemmung soweit lösbar, dass das Magnetelement 24 bzw. die Baueinheit 36 noch nicht gänzlich frei, jedoch insgesamt in Umfangsrichtung am Tragelement 31 positionierbar ist. Dabei kann ein Öffnungsgrad gerade so einstellbar sein, dass zwar noch Berührkontakt zwischen den Klemmelementen 72; 73 besteht, jedoch eine Positionierung bei Überwindung ggf. noch bestehenden geringfügigen Reibkräfte ermöglicht ist. Hierzu sind die Betätigungsarme 98 durch das Antriebsmittel 102 bevorzugt kontinuierlich über einen Stellweg zwischen einer Klemmstellung, in welcher die Klemmelemente 72; 73 die volle Klemmkraft am Tragelement 31 entfalten, und einer Stellung, in welcher die Klemmung soweit gelöst ist, dass das Magnetelementes 24 oder der dieses tragende Magnetelementträger 37 vom Tragelement 31 abnehmbar ist, positionierbar.

Um ein einfaches Betätigen von der Zylinderaußenseite her und/oder insbesondere auch ein derartiges definiertes Öffnen bewerkstelligen zu können, umfasst das Montagehilfsmittel 97 neben einer Basis 104, die auf das betreffende Magnetelement 24 bzw. auf die betreffende Baueinheit 36 aufsetzbar ist, zu beiden Stirnseiten Betätigungsarme 98, welche in radialer Richtung zu beiden Stirnseiten des Magnetelementes 24 bzw. der Baueinheit 36 verlaufen und in Wirkverbindung mit dem oder den jeweiligen stirnseitigen Klemmelementen 72; 73 zu deren Betätigung verbringbar sind bzw. verbracht werden. Des Weiteren umfasst das Montagehilfsmittel 97 o. g. Antriebsmittel 102, insbesondere einen Stellantrieb 102, durch welche bzw. welchen die Betätigungsarme 98 in eine ersten Stellung verbringbar sind, in welcher sie - z. B. entgegen o. g. Federkraft - die Klemmelemente 72; 73 soweit öffnen, dass das Magnetelement 24 bzw. die Baueinheit 36 am Tragelement 31 anbringbar bzw. von diesem gänzlich lösbar ist, bis hin zu einer zweiten Stellung, in welcher die Klemmelemente 72; 73 die volle Klemmkraft am Tragelement 31 entfalten, ohne dass durch die Betätigungsarme 98 noch eine der Klemmkraft entgegen gerichtete Kraft aufgenommen würde. Vorzugsweise sind durch den Antrieb sämtliche dazwischenliegende Stellungen einstellbar.

In o. g. Ausbildung der Klemmelemente 72; 73 als zweiarmige Hebel 72; 73 greifen die Betätigungsarme 98 jeweils mittel- oder unmittelbar am weiter außen liegenden Hebelarm an und sind zum Öffnen der Klemmverbindung durch die Antriebsmittel 102 aufeinander zu, d. h. jeweils in Richtung Tragelement 31, und zum Schließen der Klemmverbindung wieder auseinander bewegbar. Für den o. g. Fall jeweils zweier nebeneinander angeordneter Klemmelemente 72; 73 sind diese z. B. über ein die beiden weiter außen liegenden Hebelarme miteinander verbindendes Kopplungsglied 96, z. B. eine in beiden äußeren Hebelarmen gelagerte Verbindungsachse 96, miteinander gekoppelt, welche dem jeweiligen Betätigungsarm 98 z. B. gleichzeitig als Angriffspunkt dient. Im Fall eines einzelnen Klemmelementes 72; 73 kann der jeweilige Betätigungsarm 98 mittel- oder unmittelbar auf den weiter außen liegenden Hebelarm des betreffenden Klemmelementes 72; 73 wirken.

Als Antriebsmittel 102 ist grundsätzlich jegliche Antriebsmechanik denkbar, durch welche die beiden einander gegenüberliegenden Betätigungsarme 98 im obigen Sinne aufeinander zu und voneinander weg bewegbar sind. Bevorzugt wird hier jedoch eine Antriebsmechanik mit einem selbsthemmenden Getriebe, wie es z. B. durch einen Gewindetrieb gegeben ist. Das Antriebsmittel 102 umfasst somit z. B. einen ersten, den Betätigungsarm 98 auf der einen Seite tragenden Teil 99, z. B. eine erste Buchse 99, und einen zweiten, gegen den ersten Teil 99 verdrehfest aber axial bewegbar gelagerten, den Betätigungsarm 98 auf der anderen Seite tragenden Antriebsteil 99, z. B. zweite Buchse 101, sowie einen im Innern ausgebildeten Gewindetrieb, durch welchen über eine nicht dargestellte, und z. B. über eine manuelle Betätigungsschnittstelle 103, wie beispielsweise einen Drehgriff 103, verdrehbare Gewindespindel einerseits und ein Innengewinde am anderen der beiden Teile 99; 101 des Antriebsmittels 102 die die Betätigungsarme 98 tragenden Teile auseinander und aufeinander zu bewegbar sind.

In der Ausführung des Magnetzylinders 26 mit in ihrer axialen Lage variierbaren insbesondere ringartigen Tragelementen 31, können diese axialpositionierbaren Trag- bzw. Ringelemente 31 grundsätzlich in jeder Weise befestigbar sein, welche eine lösbare Verbindung zwischen dem jeweiligen Tragelement 31 und dem Zylinderinnenkörper 32 und eine axiale Relativbewegung ermöglicht. Insbesondere ist eine Verbindung von besonderem Vorteil, in welcher im Bereich von Saugluft durchleitenden Leitungsschnittstellenpaarungen aus Leitungsschnittstellen 46 auf der Welle 32 und zusammenwirkenden Leitungsschnittstellen 49 auf der nach innen weisenden Wand 52 des Ringelelementes 31 diese Leitungsschnittstellen 46; 49 umgebende Flächen durch die Verbindung derart zusammengepresst werden, dass sie miteinander eine gegen Saugluftdurchtritt weitgehen geschlossene Dichtfläche ausbilden.

Grundsätzlich unabhängig von einer Anordnung des Magnetelementes 24 in einer o. g. Baueinheit 36 und/oder von einer o. g. Stellbarkeit in Axialrichtung und/oder einer o. g. Stellbarkeit in Umfangsrichtung und/oder von einer o. g. Klemmeinrichtung zum Klemmen der Magnetelemente 24 bzw. Halterungen 29 bzw. Baueinheiten 36, vorzugsweise jedoch in Verbindung mit einer oder mehreren der genannten vorteilhaften Ausführungsformen, ist in einer zu bevorzugenden Ausführung für die Befestigung von Ringelementen 31 zur Befestigung eine Spanneinrichtung vorgesehen, durch welche das Trag- bzw. Ringelement 31 derart auf den insbesondere als Welle 32 ausgebildeten Zylinderinnenkörper 32 aufspannbar ist, sodass eine o. g. Dichtfläche ausgebildet werden kann. Hilfreich ist dabei eine Ausführung des hier tatsächlich kreisringsegmentartig, d. h. nicht vollständig im Umfang geschlossen ausgebildeten Ringelement 31 derart, dass ein Innendurchmesser des Ringelementes 31 im Segmentwinkelbereich geringfügig, z. B. 2 bis 50 µm, insbesondere 5 bis 20 µm größer ist als ein Außendurchmesser des als Welle 32 ausgebildeten Zylinderinnenkörper 32 im zusammenwirkenden Umfangsbereich.

Bei einem unter anderem bereits dargelegten Zylinder 26 mit in Spalten angeordneten Magnetelementen 24, sind die Magnetelemente 24 mehrerer oder sämtlicher Spalten als jeweilige Gruppe an oder auf einem jeweiligen Tragelement 31 vorgesehen. Das jeweilige Tragelement 31 ist hier explizit als ringsegmentartiges, d. h. über einen Umfangsabschnitt oder Zwischenwinkel hin unterbrochenes ringartiges Tragelement 31 ausgeführt und weist ein bzgl. einer Produktionsdrehrichtung D vor- und nachlaufendes Ende 106; 107 auf. Dabei ist die Produktionsdrehrichtung D beispielsweise durch die Anordnung einer oben bereits erwähnten Greiferleiste definiert, welche am vorlaufenden Ende 106 des segmentartigen Ringelementes 31 sich im Betrieb zur Aufnahme eines Substratbogens 02 öffnende und schließende Greifer 33 aufweist. Das jeweilige Tragelement 31 ist auf dem vom Zylinder 26 umfassten Zylinderinnenkörper 32 lösbar und im gelösten Zustand in seiner axialen Lage variierbar angeordnet. Um das Tragelement 31 nun in einer gewünschten Lage auf dem Zylinderinnenkörper 32 zu befestigen ist bzw. wird bei auf dem Zylinderinnenkörper 32 montiertem Tragelement 31 im Bereich zwischen dem vor- und nachlaufenden Endes 106; 107 des ringsegmentartigen Tragelementes 31 auf dem Zylinderinnenkörper 32 eine Spannvorrichtung 108 vorgesehen, durch welche die beiden in Umfangsrichtung zueinander beabstandeten Enden 106; 107 über von der Spannvorrichtung 108 umfasste Stellmittel 109 mit einer in Umfangsrichtung aufeinander zu gerichteten Kraft beaufschlagbar sind. Hierdurch wird das segmentartige Ringelement 31 über ggf. eine geringfügige elastische Verformung dicht an die Mantelfläche der Welle 32 gepresst, sodass eine o. g. Dichtfläche geschaffen ist.

Die Spannvorrichtung 108 greift dabei insbesondere an den beiden Enden 106; 107 des Tragelementes 31 an und ist über die von der Spannvorrichtung 108 umfassten Stellmittel 109 in ihrer für das beiderseitige Angreifen wirksamen Länge in Umfangsrichtung variierbar.

Bevorzugter weise umfasst die Spannvorrichtung 108 eine Spannleiste 111, die im Bereich zwischen dem vor- und nachlaufenden Ende 106; 107 des Tragelementes 31 am Umfang des Zylinderinnenkörpers 32 angeordnet und zumindest zu einer Seite hin gegen eine Relativbewegung zum Zylinderinnenkörper 32 in Umfangsrichtung gesichert ist. Vorzugsweise ist die Spannleiste 111 und der Zylinderinnenkörper 32 jedoch durch in beide Drehrichtungen wirksame Anschlagspaare gegen ein Verdrehen in Umfangsrichtung gesichert. Eine solche Sicherung kann beispielsweise durch als Anschlagpaare wirksame korrespondierende Abweichungen der Innenumfangslinie des Ringelementes 31 und der Außenumfangslinie des Zylinderinnenkörpers 32 realisiert sein. In einer vorteilhaften und hier dargestellten Ausführung ist eine solche relative Verdrehsicherung jedoch durch ein sog. Passelement 112, auch gängig als Passfeder 112 bezeichnet, welches z. B. in der Mantelfläche des Zylinderinnenkörpers 32 verankert und passgerecht mit einer Ausnehmung, insbesondere Nut, in der Spannleiste 111 zusammenwirkt oder umgekehrt. Dabei ist ein Passelement 112 mit korrespondierend zusammenwirkender Ausnehmung derart von Vorteil, dass eine einfache radiale Bestückung des Zylinderinnenkörpers 32 mit der Spannleiste 111 ermöglicht ist. Zusätzlich zur Verdrehsicherung können nicht dargestellte Befestigungsmittel, z. B. Schrauben, vorgesehen sein, durch welche die Spannleiste 111 radial auf dem Zylinderinnenkörper 32 befestigt werden kann.

Vorzugsweise ist dann die Spannleiste 111 im entspannten, d. h. kraftfreien Zustand der Spannvorrichtung 108 unmittelbar oder nach dem Lösen o. g. Befestigungsmittel bei noch am Zylinderinnenkörper 32 verbleibendem Tragelement 31 vom Zylinderinnenkörper 32 abnehmbar bzw. bei bereits am Zylinderinnenkörper 32 positioniertem Ringelement 31 auf den Zylinderinnenkörper 32 im Bereich der Unterbrechung einsetzbar.

In vorteilhafter Ausführung greift die Spannvorrichtung 108 an einem der Enden 107; 106, bevorzugter Weise am nachlaufenden Ende 107, statisch, d. h. in einer festen Umfangsrelativlage zwischen Spannleiste 111 und dem betreffenden Ende 107; 106, an und an dem anderen, vorzugsweise dem vorlaufenden Ende 106 über die Stellmittel 109 abstandsveränderlich, d. h. in variierbarer Umfangsrelativlage zwischen der Spannleiste 111 und dem betreffenden anderen Ende 106; 107. Dies bedeutet z. B., dass mit dem Stellen der Angriffspunkt und damit das betreffende Ende 106; 107 näher zur Spannleiste 111 hin verlagerbar oder - z. B. durch die elastische Rückstellkraft im Ringelement 31 - wieder in die Ausgangslage zurückzulassen ist.

Für das statische Angreifen ist z. B. ein in Umfangsrichtung wirksamer Formschluss über ein zwischen dem betreffenden Ende 107; 106 und der Spannleiste 111 wirksames Anschlagpaar vorgesehen. Das Anschlagspaar 106, 107 ist z. B. durch sich gegenüberliegende Flächen einer hakenartigen Auskragung an der Spannleiste 111 und einer in diese umgekehrt eingreifende hakenartige Auskragung 117, z. B. als Einhängekante 117, am Ende 107 des Ringelementes 31 gebildet.

In einer bevorzugten Ausführung liegt ein Ort des Angreifens über die Stellmittel 109 am betreffenden Ende 106; 107 in Umfangsrichtung betrachtet gerade oder zumindest mit nicht mehr als 5° Abweichung an einer Stelle, an welcher eine am Umfang des Zylinderinnenkörpers 32 anliegende Tangente zur Stellrichtung des Stellmittels 109 parallel verläuft. Dies ermöglicht es im hier vorliegenden kleinen Stellbereich, dass das durch das Stellmittel 109 angezogene Ende 106; 107 im Wesentlichen tangential mit einer Kraft beaufschlagt wird und dadurch radiale Verformung unterbleibt, wie sie ggf. durch eine von der Tangente abweichende Kraftrichtung auftreten kann.

Obgleich grundsätzlich auch in anderer Weise realisierbar, sind die Stellmittel 109 vorzugsweise durch einen sich an der Spannleiste 111 abstützenden und z. B. manuell zu betätigenden Gewindetrieb 113, 114, z. B. eine in der Spannleiste 111 drehbar gelagerte Gewindestange 113, insbesondere Schraube 113, und ein korrespondierendes Gewinde 114, z. B.- Gewindebuchse 114, direkt im Endbereich des Ringelementes 31 oder bevorzugt in einem am Ringelement 31 angreifenden und über den Gewindetrieb 113, 114 in Stellrichtung des Gewindetriebes 113, 114 lageveränderliches Spannmittel 116 gebildet, wobei das Spannmittel 116 über ein in Umfangsrichtung wirksames Anschlagspaar mit dem betreffenden Ende 106 zusammenwirkend ausgestaltet und angeordnet ist. Das Anschlagspaar ist z. B. durch sich gegenüberliegende Flächen eines als Zugleiste 116 ausgebildetes Spannmittels 116 und einer die Zugleiste 116 aufnehmenden hakenartigen Auskragung 118, z. B. als Einhängekante 118, am Ringelement 31 gebildet.

In einer vorteilhaften Weiterbildung taucht die Zugleiste 116 in einem zur Zylinderachse senkrecht verlaufenden Querschnitt betrachtet mit zumindest einem Teil in eine in Form und Querschnitt korrespondierende Aussparung 122 oder Ausnehmung 122 in der Spannleiste 111 derart ein, sodass eine durch die Ausnehmung 122 geführte Bewegung der Spannleiste 116 entlang der Stellrichtung gewährleistet ist.

Grundsätzlich kann je zu befestigendem Ringelement 31 eine jeweilige Spannleiste 111 und/oder ein jeweiliges zugeordnetes Spannmittel 116 vorgesehen sein. In zu bevorzugender Ausführung ist jedoch eine sich in Axialrichtung des Zylinders 26 betrachtet über mehrere oder sämtliche auf dem Zylinderinnenkörper 32 angeordnete Tragelemente 31 hinweg erstreckende Spannleiste 111 und/oder ein sich in Axialrichtung des Zylinders 26 betrachtet über mehrere oder sämtliche auf dem Zylinderinnenkörper 32 angeordnete Tragelemente 31 hinweg erstreckendes Spannmittel 116 vorgesehen. Dabei bedarf es keiner festen zahlenmäßigen oder räumlichen Zuordnung mehr von einem Ringelement 31 zuzuordnenden Stellmitteln 109 bzw. Gewindetrieben 113, 114. Die Befestigungsvorrichtung kann dabei erhalten bleiben, und zwar unabhängig von Anzahl und Lage der Ringelemente 31, mit welchen eine durchgehende oder ggf. geteilte Spannvorrichtung 108 zu deren Klemmung zusammenwirkt. Insbesondere wäre auch eine o. g. Spannvorrichtung 108 ohne Zugleiste 116, d. h. mit direkt in das Ringelement 31 eingreifende Stellmittel 109, für ein kontinuierliche Positionierbarkeit weniger geeignet, da die möglichen Positionen durch den Lochabstand für die Gewindestangen 113 abhingen.

Die Spannleiste 111 kann derart angeordnet und ausgebildet sein, dass sie gleichzeitig den Grundträger einer ein- oder mehrteiligen Greiferleiste bildet. Dabei sind beispielsweise eine Greiferwelle 119 tragende Lager 121 auf der den Grundträger bildenden Spannleiste 111 angeordnet.

In bevorzugter Ausführung ist ein solcher Zylinder 26 Bestandteil einer o. g. Maschine 01 und/oder ist insbesondere vorteilhaft in Verbindung mit einem oder mehreren Aspekten zur Justierbarkeit einzelner Magnetelemente 24 auf jeweiligen Magnetelementträgern 37 in axialer und/oder in Umfangsrichtung und/oder zur Ausbildung o. g. Wirkeinheiten 36 mit jeweiligem Magnet- und Saugelement 24; 34 und/oder der Klemmung einzelner Magnetelemente 24 bzw. deren Halterungen 28 bzw. Magnetelementträger 37 am Ringelement 31.

Grundsätzlich unabhängig von einer Anordnung des Magnetelementes 24 in einer o. g. Baueinheit 36 und/oder von einer o. g. Stellbarkeit in Axialrichtung und/oder einer o. g. Stellbarkeit in Umfangsrichtung und/oder von einer o. g. Klemmeinrichtung zum Klemmen der Magnetelemente 24 bzw. Halterungen 29 bzw. Baueinheiten 36, und/oder von o.g. Ausführung für die Befestigung von Ringelementen 31 mit einer Spanneinrichtung, vorzugsweise jedoch in Verbindung mit einer oder mehreren der genannten vorteilhaften Ausführungsformen, ist in einer zu bevorzugenden Ausführung der Zylinder 26, insbesondere Magnetzylinder 26, derart mit Saugöffnungen 42 und entsprechenden Leitungsverbindungen zu einer Saugluftquelle bzw. Luftdrucksenke ausgeführt, sodass die Saugöffnungen 42 lediglich während des Durchlaufen oder Überstreichens einer definierten oder definierbaren Drehwinkelphase, d. h. eines definierten oder definierbaren Winkelbereichs um die Rotationsachse des Zylinders 26 von weniger als 360°, in Leitungsverbindung zur Saugluftquelle bzw. Luftdrucksenke stehen, wobei dieser Winkelbereich bzw. diese Drehwinkelphase vorzugsweise in seiner bzw. ihrer Lage und/oder Größe in Umfangsrichtung variierbar ist. Dabei ist eine Leitungsschnittstelle 123, insbesondere Drehdurchführung 123, vorgesehen, über welche bei eingangsseitigem Anliegen eines Unterdruckes die oder ein Teil der am Umfang des Zylinders 26 vorgesehenen Saugöffnungen 42 beim Durchlaufen dieser, z. B. wegen des Anliegens von Unterdruck auch als aktiven Drehwinkelphase bezeichnete Drehwinkelphase des Zylinder 26 mit Unterdruck beaufschlagbar sind, wobei die Drehdurchführung 123 bevorzugter Weise bezüglich einer Lage und/oder Größe eines die aktive Drehwinkelphase bestimmenden Winkelsektors Δϕ zur Durchleitung der Saugluft, im Folgenden kurz als Durchlasswinkelsektor Δϕ bezeichnet, einstellbar ist.

Hierbei sind am Umfang des Zylinders 26 über den Umfang oder zumindest einen Umfangsabschnitt hinweg, der z. B. wenigstens über die Hälfte des Zylinderumfangs reicht, Saugöffnungen 42 in einzelnen Segmenten Δₓ, d. h. Teilabschnitten des Umfangs oder des genannten Umfangsabschnittes (siehe z. B. Fig. 5), derart vorgesehen, dass vorteilhafter Weise Saugöffnungen 42 oder Gruppen von Saugöffnungen 42 in mindestens einem von mehreren in Umfangsrichtung des Zylinders 26 aufeinander folgenden Segmenten Δₓ, z. B. Winkel- oder Ringsegmenten Δₓ , unabhängig von einem in Umfangsrichtung benachbarten Segment Δₓ mit Unterdruck bzw. Saugluft beaufschlagbar, d. h. mit der Saugluftquelle bzw. Luftdrucksenke in oder außer Leitungsverbindung verbringbar ist. Hierzu sind die getrennt voneinander beaufschlagbaren Winkelsegmente Δₓ im Zylinder 26 z. B. durch getrennte Leitungswege hindurch mit Unterdruck bzw. Saugluft beaufschlagbar. Dies kann beispielsweise über eine entsprechend in Umfangsrichtung segmentierte Struktur für die Durchleitung der Saugluft, z. B. in einer vorteilhaften Ausführung mit einzelnen Segmenten 45 zur segmentierten Durchleitung von Saugluft, beispielsweise in einer obigen Ausgestaltung mit in getrennte Kammern 55 mündenden Gruppen von Saugöffungen, realisiert sein.

Zur Durchleitung der Saugluft stehen die Saugöffnungen 42 bzw. Gruppen über entsprechende Leitungen, Kanäle und/oder Kammern im Zylinder 07 in Leitungsverbindung zur o. g. Drehdurchführung 123, welche einen zylinderfesten und mitrotierendem Teil 124, z. B. im Folgenden auch als Rotor 124 der Drehdurchführung 123 bezeichnet, und einen betriebsmäßig gestellfesten Teil 126, z. B. im Folgenden auch als Stator 126 der Drehdurchführung 123 bezeichnet, aufweist. Letzterer wirkt im montierten Zustand mit dem Rotor 124 zur Durchleitung der Saugluft in einem - insbesondere auf die Lage um die Rotationsachse des Rotors 124 bzw. Zylinders 26 bezogenen - Durchlasswinkelsektor Δϕ zusammen und steht auf seiner Saugseite, d. h. mit einem saugseitigen Ausgang der Drehdurchführung, stromabwärts mit einer Saugluftquelle im obigen Sinne in Leitungsverbindung bzw. ist mit einer solchen in Leitungsverbindung bringbar.

Dabei stehen in Umfangsrichtung des Zylinders 07 betrachtet die Saugöffnungen 42 oder Gruppen von Saugöffnungen 42 mehrerer oder sämtlicher aufeinander folgender Winkelsegmente Δₓ, z. B. über entsprechende Segmente 45 für die Durchleitung, segmentweise über voneinander getrennte Leitungswege mit jeweiligen Öffnungen, z. B. Kanalöffnungen 127 des rotierendem Teils 124, d. h. des Rotors 124 der insbesondere mehrkanalig ausgebildeten Drehdurchführung 123 in Leitungsverbindung und sind hierdurch getrennt voneinander über die entsprechenden Kanalöffnungen 127 und den betreffenden Leitungsweg segmentweise mit Saugluft beaufschlagbar. Die Kanalöffnungen 127 sind bevorzugt außermittig, insbesondere konzentrisch um die Rotationsachse des Zylinders 26 bzw. eine mit der Rotationsachse des Zylinders 26 zusammen fallsende Achse angeordnet, und in Umfangsrichtung gesehen in einer zur Abfolge und/oder Anzahl der korrespondierenden Winkelsegmente Δₓ bzw. zugeordneter Segmente 45 selben Abfolge und/oder Anzahl vorgesehen.

Die Drehdurchführung 123 ist vorzugsweise mit ihrem zylinderfesten Teil 124 stirnseitig an einem durch ein seitliches Wellenende 128 der Welle 32 oder anderweitig gebildeten Zylinderzapfen 128 - insbesondere seitlich zur Zylinderstirnseite und/oder außerhalb der Zylinderhülle - drehfest angeordnet. Dabei könnten die Kanalöffnungen 127 grundsätzlich am Umfang des Rotors 124 vorgesehen sein und mit Ausnehmungen am Innenumfang eines den Rotor 124 umgebenden Stators 126 zusammenwirken oder umgekehrt. In hier dargestellter und bevorzugter Ausführung sind die Kanalöffnungen 127 jedoch stirnseitig und in o. g. Weise außermittig und insbesondere konzentrisch zur Achse am Rotor 124 vorgesehen und wirken zur Durchleitung der Saugluft bzw. des Unterdruckes stirnseitig mit einer oder mehreren außermittig angeordneten Ausnehmungen 129 des Stators 126 zusammen. Letztere ist bzw. sind saugseitig über entsprechende Leitungswege mit der Saugluftquelle bzw. Luftdrucksenke verbunden bzw. verbindbar und derart außermittig angeordnet, sodass sie durch relatives Verdrehen von Rotor 124 und Stator 126 um die Rotationsachse des Zylinders 26 bzw. eine mit der Rotationsachse des Zylinders 26 zusammenfallende Achse zumindest zeitweise mit jeder der Kanalöffnungen 127 der mit Saugluft zu beaufschlagenden Winkelsegmente Δₓ bzw. Segmente 45 wenigstens teilweise in Deckung verbringbar sind. Bei wenigstens teilweise mit der oder einer Ausnehmung 129 in Deckung verbrachter Kanalöffnung 127 sind im betreffenden Winkelsegment Δₓ, bzw. entsprechenden Segment 45 die Saugöffnungen 42 mit Saugluft bzw. Unterdruck beaufschlagt oder beaufschlagbar.

Der betriebsmäßig nichtrotierende Stator 126 ist in seiner Drehlage um die Rotationsachse des Zylinders 26 oder hiermit zusammenfallende Achse stellbar, sodass die Winkellage der mit den Kanalöffnungen 127 zur Durchleitung zusammenwirkenden Ausnehmung 129 oder Ausnehmungen 129 um diese Rotationsachse variierbar ist. Steht nun eine sich über ein Kreisbogensegment erstreckende Ausnehmung 129 oder Gruppe von Ausnehmungen 129 am Stator 126 der Gruppe von außermittig am Rotor 124 und in obiger Weise durch Relativbewegung in Deckung verbringbar angeordneten Kanalöffnungen 127 gegenüber, so ist über ein Verdrehen des Stators 126 die Drehwinkellage, in welcher eine Kanalöffnung 127 in einen Deckungsbereich mit der oder einer Ausnehmung 129 eintritt, variierbar. In dieser Form des Stators 126 bzw. der einen solchen Stator 126 umfassenden Drehdurchführung 123 wird mit dem Verdrehen des Stators 126 gleichzeitig auch die Winkellage des Austrittes aus der Deckung im selben Maße variiert. Über ein Einstellen der Winkellage der mit den Kanalöffnungen 127 zur Durchleitung zusammenwirkenden Ausnehmung 129 oder Ausnehmungen 129 über ein Verdrehen des Stators 126 ist - eine in Abfolge und/oder Anzahl entsprechend korrespondierender Anordnung der über die Kanalöffnungen 129 mit Saugluft bzw. Unterdruck zu beaufschlagenden Winkelsegmente Δₓ bzw. Segmente 45 vorausgesetzt - die Lage des Durchlasswinkelsektors Δϕ und damit die Lage der o. g. aktiven Drehwinkelphase um die Rotationsachse des Zylinders 26 variierbar, innerhalb welchem Saugöffnungen 42 bei Rotation des Zylinders 26 während des Durchlaufens in Leitungsverbindung zur Saugluftquelle bzw. Luftdrucksenke stehen.

Der Stator 126 ist mehrteilig derart ausgebildet, dass ein freier Querschnitt für den Durchtritt von Saugluft durch die Ausnehmung 129 oder Ausnehmungen 129 über eine relative Drehbewegung zwischen einem ersten Statorteil 131, das z. B. die Ausnehmung 129 bzw. Ausnehmungen 129 umfasst, und einem zweiten Statorteil 132, das z. B. je nach relativer Drehlage zum ersten Statorteil 131 einen variablen Teil der Ausnehmung 129 bzw. Ausnehmungen 129 des ersten Statorteils 131 gegen einen Saugluftdurchtritt abschließt, variierbar ist. Die relative Drehbewegung erfolgt um eine zur Rotationsachse des Zylinders 26 parallele oder fluchtende Drehachse durch Verdrehen des zweiten Statorteils 132.

Die Drehdurchführung 124 ist in dieser zweiteiliger Ausführung derart ausgeführt, dass über eine Positionierung der beiden Statorteile 131; 132 jeweils für sich und relativ zueinander ein Anfang der aktiven Drehwinkelphase, d. h. bei Rotation des Zylinders 26 der Drehwinkel für den Beginn des Saugens, und ein Ende der aktiven Drehwinkelphase, d. h. bei Rotation des Zylinders 26 der Drehwinkel für das Ende des Saugens, über zumindest einen jeweiligen Stellbereich hinweg unabhängig voneinander wählbar bzw. einstellbar sind.

In einer dargestellten und bevorzugten ersten Variante (siehe z. B. Fig. 19 bis Fig. 21) umfasst das erste Statorteil 131 eine sich bevorzugt auf zumindest einem Teil ihrer Länge kreisringsegmentartig in Umfangsrichtung erstreckende Ausnehmung 129 und ist in axialer Richtung betrachtet unmittelbar benachbart zum Rotor 124 derart angeordnet, sodass die Kanalöffnungen 127 des Rotors 124 und eine stirnseitige Öffnung der insbesondere kreisringsegmentartigen Ausnehmung 129 bei entsprechend passender Relativlage zumindest partiell einander unmittelbar gegenüberliegen. Der in dieser Ausführungsvariante auf der vom Rotor 124 abgewandten Seite des ersten Statorteils 131 stirnseitig vorgesehene zweite Statorteil 132 umfasst ein Deckelement 133, z. B. ein - beispielsweise innerhalb eines geschlossenen Kreisringes angeordneten - Kreisscheibensektor 133, welches bzw. welcher je nach Drehlage einen variablen Teil der Ausnehmung 129 bzw. dessen kreisringsegmentartig ausgebildeten Teils auf der vorm Rotor 124 abgewandten Seite abdeckt, sowie ein in Drehrichtung gesehen auf einer Seite des Deckelementes 133 angeordnetes Sperrelement 134, welches in Bezug auf das Querschnittsprofil der Ausnehmung 129 senkrecht zur kreisringsegmentförmigen Längserstreckung formkomplementär derart in die kreisringsegmentartige Ausnehmung 129 oder zumindest deren ringsegmentartigen Abschnitt eingreift, sodass es den freien Saugluftdurchtritt zwischen dem abgedeckten und dem freien Teil der Ausnehmung 129 innerhalb der Ausnehmung 129 unterbindet. Dabei sollen auch Ausführungen gefasst sein, bei welchen z. B. aufgrund von Toleranzen noch Restmengen durchtreten bzw. durchtreten können. Je nach relativer Drehlage zwischen dem ersten und zweiten Statorteil 131; 132 ist dabei saugseitig ein variabler Teil der Ausnehmung 129 gegen einen Saugluftdurchtritt in axialer Richtung abgedeckt und ein signifikanter Durchtritt von Saugluft aus dem abgedeckten Teil der Ausnehmung 129 durch das in die Ausnehmung 129 eingreifende Sperrelement 134 in obigem Sinne unterbunden. Saugluft tritt demnach - zumindest in nennenswertem Umfang - nur noch im Deckungsbereich der freien Ausnehmung 129 durch den Stator 126 und damit durch die Drehdurchführung 123. Über die Variation der in Umfangsrichtung wirksamen Größe des mit den Kanalöffnungen 127 zur Durchleitung zusammenwirkenden freien Teils der Ausnehmung 129 ist zusätzlich zu o. g. Variation der Lage der o. g. Drehwinkelphase um die Rotationsachse des Zylinders 26, innerhalb welchem Saugöffnungen 42 bzw. zugrundeliegende Segmente 45 bei Rotation des Zylinders 26 während des Durchlaufens in Leitungsverbindung zur Saugluftquelle bzw. Luftdrucksenke stehen, durch relatives Verdrehen zwischen erstem und zweitem Statorteils 131; 132 auch die Größe des Durchlasswinkelsektors Δϕ und damit der o. g. aktiven in Umfangsrichtung variierbar.

In einer alternativen, hier nicht dargestellten Ausführungsvariante ist das zweite Statorteil 132 mit dem Deckelement 133 direkt benachbart zum Rotor 124 und das erste Statorteil 131 auf dessen weg vom Rotor 124 weisenden Seite angeordnet, und als Deckelement 133 z. B. ein beispielsweise innerhalb einer Kreisringes angeordnetes Kreisringsegment 133 oder angeordneter Kreisscheibensektor 133 vorgesehen ist, wobei jedoch aufgrund der Anordnung des Deckelelementes 133 auf der Seite des Rotors 124 ein o. g. Sperrelement 134 entfallen kann.

Zum Stellen des zweiteilig ausgeführten Stators 126 bzw. des die mindestens eine Ausnehmung 129 aufweisenden ersten Statorteils 131 sind Stellmittel 136, 141, z. B. eine Stellwelle 136, beispielsweise in Form einer Hohlwelle 136 oder Hülse 136, welche drehfest mit dem Stator 126 bzw. dem ersten Statorteil 131 verbunden ist, und ein Stellhebel 141, über welchen z. B. die Stellwelle 136 verschwenkbar ist, vorgesehen. Durch Verschwenken des Stators 126 bzw. des ersten Statorteils 131 ist in oben genannter Weise die Winkellage der mindestens einen Ausnehmung 129 und dadurch die Lage des Durchlasswinkelsektors Δϕ bzw. der aktiven Drehwinkelphase variierbar, in welchem Öffnungen beim Rotieren des Zylinders 26 mit Unterdruck bzw. Saugluft beaufschlagt werden. Um beispielsweise eine Reproduzierbarkeit zu verbessern kann beispielsweise ein mit dem Stellhebel 141 verbundener Zeiger 148 vorgesehen sein, der mit einer gestellfesten Skala 149 zusammenwirkt.

Da der Stator 126 zwei Statorteile 131, 132 wie oben beschrieben umfasst, sind weitere Stellmittel 137, 139, z. B. eine weitere, mit dem zweiten Statorteil 132 verbundene Stellwelle 137, z. B. eine die Saugluft vom saugseitigen Ausgang der durch den Stator 126 und den zusammenwirkenden Rotor 124 ausgebildeten Drehdurchführung 123 durchleitende Hohl- oder Schlitzwelle 137, welche z. B. innerhalb der o. g. Hohlwelle 136 verläuft, und beispielsweise ein weiterer Stellhebel 139, über welchen z. B. die Stellwelle 137 verschwenkbar ist, vorgesehen. Durch Verschwenken des zweiten Statorteils 132 bei gleichzeitig in Ruhe verbleibendem ersten Statorteil 131 ist in oben genannter Weise die Länge des für den Durchtritt freien Querschnittes der Ausnehmung 129 in Umfangsrichtung und dadurch die Größe des Durchlasswinkelsektors Δϕ der Drehdurchführung 123 bzw. der aktiven Drehwinkelphase variierbar, in welchem Öffnungen beim Rotieren des Zylinders 26 mit Unterdruck bzw. Saugluft beaufschlagt werden. Um beispielsweise eine Reproduzierbarkeit zu verbessern, kann beispielsweise ein mit dem Stellhebel 139 über eine Hülse oder Stange 146 verbundener Zeiger 146 vorgesehen sein, der mit einer gestellfesten Skala 147 zusammenwirkt. Um ein unbeabsichtigtes Verstellen des Stellhebels 139 zu hemmen, kann ein Klemmelement 143, beispielsweise in Form eines Schraubnippels, vorgesehen sein, durch welches der Stellhebel 141 wahlweise gegen ein Verstellen gesichert werden kann.

Zwischen den beiden Stellwellen 136; 137 kann zu deren Lagerung eine gestellfeste Hülse vorgesehen sein.

Der die Saugluft bis in die Drehdurchführung 123 durchleitende Leitungsverbindung, z. B. eine betreffende Stellwelle 136; 137, steht im Bereich seines Endes z. B. über eine Luftkammer mit einer Saugluftleitung 142 in Leitungsverbindung, welche ihrerseits in Leitungsverbindung mit der Saugluftquelle bzw. Luftdrucksenke steht.

Der Zylinder 26 ist im montierten Zustand beispielsweise in einer oder mehreren Lagerschalen 151 aufgenommen, welche rotierbar im Seitengestell über ein hier nicht erkennbares Radiallager gelagert sind, wobei der Rotor 124 (siehe z. B. Fig. 4 oder Fig. 15) und der Stator 126 (siehe z. B. Fig. 19 oder Fig. 20) stirnseitig in oben dargelegter Weise zur Durchleitung der Saugluft zusammenwirken.

Das zur obigen Ausführung eines Zylinder 26 mit Saugöffnungen 42 oder Gruppen von Saugöffnungen 42 dargelegte, die lediglich während des Durchlaufen bzw. Überstreichens einer oben genannten aktiven Drehwinkelphase, d. h. eines definierten oder definierbaren Winkelbereichs um die Rotationsachse des Zylinders 26 von weniger als 360°, in Leitungsverbindung zur Saugluftquelle bzw. Luftdrucksenke stehen, wobei der Durchlasswinkelsektor Δϕ bzw. die aktive Drehwinkelphase vorzugsweise in seiner bzw. ihrer Lage und/oder Größe in Umfangsrichtung variierbar ist, ist zwar oben in Verbindung mit einer bevorzugten Ausführung des Zylinders 26 als Magnetzylinder 26 dargelegt, jedoch soweit ohne Widerspruch übertragbar, in weiteren besonders vorteilhaften Ausführungen auch auf andere Zylinder 12; 17; 153, insbesondere als Transportzylinder 12; 17; 153 wirksame, und z. B. Haltemittel 33 zum Ergreifen von Substratbogen 02 am Umfang aufweisende Zylinder 12; 17; 153 einer bogenbe- und/oder verarbeitenden Maschine 01, insbesondere Wertpapiermaschine 01, z. B. Druckmaschine 01 oder insbesondere Wertpapierdruckmaschine 01, anzuwenden.

Dabei kann die Maschine 01 in obiger Weise mit z. B, einem in obiger Weise ausgebildeten Magnetzylinder 26 ausgeführt sein. Zusätzlich hierzu oder stattdessen kann jedoch der im Fall bogenförmigen Substrates 02 als Transportzylinder 17 wirksame Gegendruckzylinder 17 und/oder ein als Transportzylinder 152 wirksamer und mit einer o. g. Sensoreinrichtung 153, z. B. Kamera 153, insbesondere Zeilenkamera 153, zusammenwirkender Zylinder 152, z. B. Inspektionszylinder 152, mit einer in o. g. Ausführung mit Saugöffnungen 42 oder Gruppen von Saugöffnungen 42 ausgebildet sein, die lediglich während des Durchlaufen bzw. Überstreichens einer oben genannten aktiven Drehwinkelphase, d. h. eines definierten oder definierbaren Winkelbereichs um die Rotationsachse des Zylinders 26 von weniger als 360° in Leitungsverbindung zur Saugluftquelle bzw. Luftdrucksenke stehen, wobei die Drehwinkelphase vorzugsweise in oben am Beispiel des Magnetzylinder 26 beschriebener Weise in ihrer Lage und/oder Größe in Umfangsrichtung variierbar ist. All diesen Zylindern 26; 17; 152 ist gemeinsam, dass sie Bestandteil einer auf den Substratbogen 02 einwirkenden oder den Substratbogen 02 inspizierenden Einrichtung sind und einer besonders sicheren Auflage und eines optimieren Bogenübergabeverhaltens bedürfen.

Grundsätzlich kann o. g. Einstellbarkeit einer aktiven Drehwinkelphase in Lage und/oder Größe wegen des optimierbaren Übergabeverhaltens auch für reine Transportzylinder 12 von Vorteil sein, die neben dem Transfer von Substratbogen keine weitere Funktion erfüllen müssen.

In einer besonders vorteilhaften Weiterbildung ist je Stirnseite des Zylinders 26; 17; 152; 12 ein derartige Drehdurchführung 123 vorgesehen, um z. B. von beiden Seiten die betreffenden Saugöffnungen 42 bzw. Gruppen von durch Saugöffnungen 42 in der aktiven Drehwinkelphase mit Unterdruck zu beaufschlagen bzw. beaufschlagen zu können. Dabei können die Kammern 55 von beiden Seiten her beaufschlagbar oder in axialer Richtung geteilt und getrennt mit Unterdruck beaufschlagbar sein.

### Bezugszeichenliste

- 01: Maschine, Wertpapiermaschine, Druckmaschine, Wertpapierdruckmaschine
- 02: Substrat, Bedruckstoff, Bedruckstoffabschnitt, Bedruckstoffbogen, Substratbogen
- 03: Bildelement
- 04: Auftrageinrichtung, Druckwerk, Flexodruckwerk, Siebdruckwerk
- 05: -
- 06: Beschichtungsmittel, Druckfarbe, Lack
- 07: Vorrichtung zum Ausrichtung magnetischer Partikel in Bildelementen, Ausrichtvorrichtung
- 08: Druckbildelement
- 09: Nutzen, Wertpapier, Banknote
- 10: -
- 11: Druckstelle
- 12: Fördereinrichtung, Transportzylinder
- 13: Substratvorlage, Bogenanleger
- 14: Druckwerkszylinder, Formzylinder, Siebdruckzylinder
- 15: -
- 16: Vorrichtung zur Erzeugung optisch variabler Bildelemente
- 17: Zylinder, Gegendruckzylinder, Transportzylinder
- 18: Druckelement, Drucksujet
- 19: Trocknungs- und/oder Aushärteeinrichtung, Strahlungstrockner, UV-Strahlungstrockner, UV-Trockner, UV-LED-Trockner
- 20: -
- 21: Fördereinrichtung, Greiferumlaufförderer, Kettengreifersystem
- 22: Produktaufnahme, Stapelauslage
- 23: Trockner, Strahlungstrockner
- 24: Wirkelement, Element, Magnetelement
- 25: -
- 26: Ausrichteinrichtung, Zylinder, Magnetzylinder
- 27: Magnet
- 28: Halterung, Sockel
- 29: Zylinderkörper
- 30: -
- 31: Tragelement, Ringelement
- 32: Zylinderinnenkörper, Zylinderwelle, Welle
- 33: Haltemittel, Greifer-
- 34: Saugelement
- 35: -
- 36: Baueinheit, Wirkeinheit, Magneteinheit
- 37: Magnetelementträger
- 38: Gehäuse
- 39: Saugluftkanal
- 40: -
- 41: Deckelement
- 42: Saugöffnung
- 43: Leitungsschnittstelle, Aussparung, Kammer
- 44: Mantelfläche (32)
- 45: Segment
- 46: Leitungsschnittstelle, Saugluftöffnung (32)
- 47: Durchführung, Bohrung
- 48: Kanal, Saugluftkanal
- 49: Leitungsschnittstelle, Aussparung
- 50: -
- 51: Leitungsschnittstelle, Aussparung
- 52: Wand
- 53: Kanal
- 54: Durchführung, Bohrung
- 55: Kammer
- 56: Wand
- 57: Verschlussmittel, Ventil, Hülse
- 58: Verschlussmittel, Ventil, Hülse
- 59: Werkzeug, Mehrkantschlüssel
- 60: -
- 61: Ausnehmung
- 62: Wandung
- 63: Betätigungsschnittstelle, Innenmehrkant, Innenumfangsabschnitt
- 64: Stützscheibe
- 65: -
- 66: Stützelement
- 67: Stützfläche, Fläche
- 68: Stützfläche
- 69: Stützscheibe
- 70: -
- 71: Stützplatte
- 72: Klemmelement, Klemmhebel, Hebel
- 73: Klemmelement, Klemmhebel, Hebel
- 74: Anschlagfläche
- 75: -
- 76: Nut
- 77: Anschlagfläche
- 78: Nut
- 79: Federelement, Druckfeder
- 80: -
- 81: Achse, Schwenkachse
- 82: Langloch
- 83: Befestigungsmittel, Schraube
- 84: Leitung
- 85: -
- 86: Exzenter, Wellenabschnitt
- 87: Schlitten, Tragelement
- 88: Betätigungsschnittstelle, Innenmehrkant
- 89: Welle
- 90: -
- 91: Exzenter, Wellenabschnitt
- 92: Schlitten, Tragelement
- 93: Betätigungsschnittstelle, Innenmehrkant
- 94: Welle
- 95: -
- 96: Kopplungsglied, Verbindungsachse
- 97: Montagehilfsmittel
- 98: Betätigungsarm
- 99: Teil, erstes, Buchse
- 100: -
- 101: Teil, zweites, Buchse
- 102: Antriebmittel, Stellantrieb
- 103: Betätigungsschnittstelle, Drehgriff
- 104: Basis
- 105: -
- 106: Ende, vorlaufend (31)
- 107: Ende, nachlaufend (31)
- 108: Spannvorrichtung
- 109: Stellmittel
- 110: -
- 111: Spannleiste
- 112: Passelement, Passfeder
- 113: Gewindestange, Schraube
- 114: Gewinde, Gewindebuchse
- 115: -
- 116: Spannmittel, Zugleiste
- 117: Auskragung, Einhängekante
- 118: Auskragung, Einhängekante
- 119: Greiferwelle
- 120: -
- 121: Lager
- 122: Aussparung, Ausnehmung
- 123: Leitungsschnittstelle, Drehdurchführung
- 124: Teil, erster (123), Rotor
- 125: -
- 126: Teil, zweiter (123), Stator
- 127: Kanalöffnung
- 128: Wellenende, Zylinderzapfen
- 129: Ausnehmung
- 130: -
- 131: Statorteil, erstes (126)
- 132: Statorteil, zweites (126)
- 133: Deckelement, Kreisringsegment, Kreisscheibensektor
- 134: Sperrelement
- 135: -
- 136: Stellwelle, Hohlwelle, Hülse
- 137: Stellwelle, Hohlwelle, Schlitzwelle
- 138: -
- 139: Stellhebel
- 140: -
- 141: Stellhebel
- 142: Saugluftleitung
- 143: Klemmelement
- 144: Klemmelement
- 145: -
- 146: Zeiger
- 147: Skala
- 148: Zeiger
- 149: Skala
- 150: -
- 151: Lagerschale
- 152: Zylinder, Transportzylinder, Inspektionszylinder
- 153: Sensoreinrichtung, Kamera, Zeilenkamera

- Δₓ: Segment, Ringsegment, Winkelsegment (x = 1, 2, 3, ...)
- D: Produktionsdrehrichtung
- P: Partikel, Pigmentpartikel
- R: Rotationsachse
- T: Transportrichtung
- Δϕ: Winkelsektor, Durchlasswinkelsektor

## Patentansprüche

1. Zylinder (26; 17; 152; 12) für eine bogenbe- und/oder -verarbeitende Maschine (01), welcher am Umfang Haltemittel (33) umfasst, durch welche ein über den Zylinder (26; 17; 152; 12) zu fördernder Substratbogen (02) mit seinem vorlaufenden Ende aufgenommen und während einer Rotation des Zylinder (26; 17; 152; 12) über einen Drehwinkelbereich zwischen einer Übernahme des Substratbogens (02) und dessen stromabwärtigen Abgabe hinweg gehalten wird oder werden kann, und mit einer Drehdurchführung (123), welche einen mit dem Zylinder (26; 17; 152; 12) mitrotierenden Rotor (124) umfasst, der stirnseitig an einem Wellenende (128) einer den Zylinder (26; 17; 152; 12) antreibenden Welle (32) oder an einem stirnseitigen Zylinderzapfen (128) drehfest angeordnet ist, sowie einen betriebsmäßig nichtrotierenden Stator (126), wobei über die Drehdurchführung (123) am Umfang des Zylinders (26; 17; 152; 12) vorgesehene Saugöffnungen (42) oder Gruppen von Saugöffnungen (42) während eines Durchlaufens einer aktiven Drehwinkelphase des Zylinders (26; 17; 152; 12) um dessen Rotationsachse (R) mit Unterdruck beaufschlagbar sind, **dadurch gekennzeichnet, dass** die Drehdurchführung (123) bezüglich einer Größe eines die Größe der aktiven Drehwinkelphase bestimmenden Durchlasswinkelsektors (Δϕ) und/oder bezüglich einer Lage des die Lage der aktiven Drehwinkelphase bestimmenden Durchlasswinkelsektors (Δϕ) einstellbar ist, wobei der Stator (126) als mehrteiliger Stator (126) mit einem ersten und einem zweiten Statorteil (131; 132) ausgebildet ist, welche beide um eine Rotationsachse des Zylinders (26; 17; 152; 12) oder eine hiermit zusammenfallende Achse in ihrer Drehlage zueinander und relativ zur Rotationsachse verstellbar sind.

2. Zylinder nach Anspruch 1, **dadurch gekennzeichnet, dass** die Drehdurchführung (123) auf Seiten des Rotors (124) mehrkanalig ausgeführt ist, wobei die von Kanalöffnungen (127) dieses mehrkanaligen Rotors (124) zylinderseitig abgehenden Leitungsverbindungen zu verschiedenen in Umfangsrichtung hintereinanderliegenden Saugöffnungen (42) oder Gruppen von Saugöffnungen (42) führen.

3. Zylinder nach Anspruch 2, **dadurch gekennzeichnet, dass** der Stator (126) eine der Durchführung von Saugluft dienende Ausnehmung (129) oder Gruppe von Ausnehmungen (129) umfasst, welche sich je nach Drehlage des mit dem Zylinder (26) mitrotierenden Rotors (124) mit einem wechselnden Teil der Kanalöffnungen (127) dieses Rotors (124) in Deckung befindet.

4. Zylinder nach Anspruch 2 oder 3, **dadurch gekennzeichnet, dass** der Stator (126) zur Durchleitung von Saugluft derart mit einer Ausnehmung (129) oder einer Gruppe von Ausnehmungen (129) ausgeführt ist, sodass während eines Rotierens des Zylinders (26; 17; 152; 12) und des mit diesem zusammen drehenden Rotors (124) der Drehdurchführung (123) immer nur derjenige Teil der Kanalöffnungen (127) in Leitungsverbindung mit einem freien Querschnitt der Ausnehmung (129) oder Gruppe von Ausnehmungen (129) des Stators (126) steht, welcher über entsprechende Leitungswege mit Saugöffnungen (42) oder Gruppen von Saugöffnungen (42) verbunden ist, die sich innerhalb der Drehwinkelphase des Zylinder (26; 17; 152; 12) um dessen Rotationsachse (R) von weniger als 360° befinden.

5. Zylinder nach Anspruch 3 oder **4, dadurch gekennzeichnet, dass** der die Ausnehmung (129) oder Gruppe von Ausnehmungen (129) aufweisende Stator (126) zur Variation der Lage des Durchlasswinkelsektors (Δϕ) und damit der Lage der definierten Drehwinkelphase und/oder zur Variation der Lage der sich gleichzeitig in Deckung mit dieser Ausnehmung (129) oder Gruppe von Ausnehmungen (129) befindlichen Kanalöffnungen (127) und der hiermit leitungsverbundenen Saugöffnungen (42) oder Gruppen von Saugöffnungen (42) um die Rotationsachse (R) des Zylinders (26) oder eine hiermit zusammenfallende Achse verschwenkbar ist.

6. Zylinder nach Anspruch 1, 2, 3, 4 oder 5, **dadurch gekennzeichnet, dass** die Lage und Größe des die Größe und die Lage der aktiven Drehwinkelphase bestimmenden Durchlasswinkelsektors (Δϕ) und/oder ein Anfang und ein Ende der aktiven Drehwinkelphase über zumindest einen jeweiligen Stellbereich hinweg durch eine Positionierung der beiden Statorteile (131; 132) zueinander und in ihrer jeweiligen, um die Rotationsachse oder eine hiermit zusammenfallende Achse eingenommenen Winkellage wählbar bzw. einstellbar sind.

7. Zylinder nach Anspruch 3, 4, 5 oder 6, **dadurch gekennzeichnet, dass** der Stator (126) als mehrteiliger Stator (126) mit einem ersten, eine Ausnehmung (129) oder eine Gruppe von Ausnehmungen (129) aufweisende Statorteil (131) und mit einem zweiten, ein Deckelement (133) aufweisenden Statorteil (132) ausgeführt ist, wobei das erste und das zweite Statorteil (131, 132) zur Variation der Größe des Durchlasswinkelsektors (Δϕ) und damit der Größe der definierten Drehwinkelphase und/oder zur Variation der Größe des freien Durchtrittquerschnittes durch die Ausnehmung (129) und damit des Anteils der sich gleichzeitig in Deckung mit dieser Ausnehmung (129) befindlichen Kanalöffnungen (127) bezüglich ihrer relativen Drehlage variierbar angeordnet sind.

8. Zylinder nach Anspruch 7, **dadurch gekennzeichnet, dass** der zweite Statorteil (132) gegen den ersten Statorteil (131) verschwenkbar ist und/oder ein in die Ausnehmung des ersten Statorteils (131) eingreifendes Sperrelement (134) umfasst, welches einen nicht durch das Deckelement (133) abgedeckten Teil der Ausnehmung (129) von einem abgedeckten Teil der Ausnehmung (129) trennt.

9. Zylinder nach Anspruch 1, 2, 3, 4, 5, 6, 7 oder 8, **dadurch gekennzeichnet, dass** der zweite Statorteil (132) über Stellmittel (137, 139) gegenüber dem ersten Statorteil (131) und/oder um die Rotationsachse (R) des Zylinders (26) oder eine hiermit zusammenfallende Achse verschwenkbar ist und/oder dass der erste Statorteil (131) über Stellmittel (136, 141) um die Rotationsachse (R) des Zylinders (26) oder eine hiermit zusammenfallende Achse und/oder gegenüber dem zweiten Statorteil (132) verschwenkbar ist und/oder dass der Stator (126) über Stellmittel (136, 141) um die Rotationsachse (R) des Zylinders (26) oder eine hiermit zusammenfallende Achse verschwenkbar ist.

10. Zylinder nach Anspruch 1, 2, 3, 4, 5, 6, 7, 8 oder 9, **dadurch gekennzeichnet**, durch dessen Ausbildung als Magnetzylinder (26) mit im Bereich seines Außenumfangs einer Anzahl von n x m (mit n, m e N) matrixartig angeordneter Magnetelemente (24), die in achsparallel verlaufenden Zeilen und in in Umfangsrichtung verlaufenden Spalten angeordnet sind.

11. Zylinder nach Anspruch 10, **dadurch gekennzeichnet, dass** mehrere oder sämtliche der Magnetelemente (24) von in Umfangsrichtung verlaufenden Spalten an oder auf einem jeweiligen, offen oder geschlossen ringartigen und auf einer Zylinderwelle (32) aufgenommenen Tragelement (31) angeordnet sind, wobei das ringartige Tragelement (31) in Umfangsrichtung betrachtet hintereinander mehrere Kammern (55) umfasst, welche jeweils unabhängig voneinander über entsprechende Leitungswege in Leitungsverbindung zum Rotor (124) der Drehdurchführung (123) und zu wenigstens einer Gruppe von am Umfang mündenden Saugöffnungen (42) stehen.

12. Zylinder nach Anspruch 1, 2, 3, 4, 5, 6, 7, 8, 9, 10 oder 11, **dadurch gekennzeichnet, dass** in der den Zylinder (26; 17; 152; 12) tragenden Welle (32) oder im stirnseitigen Zylinderzapfen (128) mehrere ins Zylinderinnere führende Kanäle (48) vorgesehen sind, welche in Leitungsverbindung zu stirnseitigen Kanalöffnungen (127) des Rotors (124) stehen.

13. Maschine (01) zur Be- und/oder Verarbeitung bogenförmigen Substrates (02), umfassend eine Substratvorlage (13), wenigstens ein Druckwerk (04), durch welches auf einem Transportpfad durch die Maschine (01) geführtes Substrat (02) zumindest auf einer erste Seite matrixartig mit Nutzen (09) einer Anzahl m von Spalten und einer Anzahl n von Zeilen bedruckt wird und/oder werden kann, eine Produktaufnahme (22), durch welche bearbeitetes Substrat (02) in Gebinden zusammenfassbar ist, sowie wenigstens einen im Substratpfad zwischen Substratvorlage (13) und Produktaufnahme (22) im Substratpfad vorgesehenen Transportzylinder (26; 17; 152; 12), **gekennzeichnet durch** die Ausführung des Transportzylinders (26; 17; 152; 12) gemäß einem Zylinder (26; 17; 152; 12) nach einem der Ansprüche 1 bis 12.

14. Maschine nach Anspruch 13, gekennzeichnet, dass im Substratpfad ein Transportzylinder (26) gemäß einem Zylinder (26) nach einem der Ansprüche 1 bis 12 vorgesehen ist, welcher als Magnetzylinder (26) einer zwischen Druckwerk (04) und Produktaufnahme (22) vorgesehenen Ausrichtvorrichtung (07) zum Ausrichten von magnetischen oder magnetisierbaren Partikeln (P) ausgebildet ist, welcher im Bereich seines Außenumfangs eine Anzahl von n x m (mit n, $m ∈ ℕ$) matrixartig angeordneter Magnetelemente (24) umfasst, die in achsparallel verlaufenden Zeilen und in in Umfangsrichtung verlaufenden Spalten angeordnet sind.

15. Maschine nach Anspruch 13 oder 14, **dadurch gekennzeichnet, dass** im Substratpfad ein Transportzylinder (17) gemäß einem Zylinder (17) nach einem der Ansprüche 1 bis 12 vorgesehen ist, welcher als Gegendruckzylinder (17) des Druckwerks (04) einem Druckwerkszylinder (14) als Widerlager dient und mit letzterem eine Druckstelle (11) ausbildet und/oder dass im Substratpfad ein Transportzylinder (152) gemäß einem Zylinder (152) nach einem der Ansprüche 1 bis 12 vorgesehen ist, welcher als Inspektionszylinder (152) dem geförderten Substrat (02) eine Unterlage bietet und als Bestandteil einer Inspektionseinrichtung mit einer auf den Substartpfad gerichteten Sensoreinrichtung (153) zusammenwirkt.

## Claims

1. Cylinder (26; 17; 152; 12) for a sheet-feeding and/or sheet-processing machine (01), which comprises on its circumference retaining means (33) by which a substrate sheet (02) to be transported over the cylinder (26; 17; 152; 12) can be picked up at its leading end and, during a rotation of the cylinder (26; 17; 152; 12), can be held or is able to be held over a rotational angular range between a take-over of the substrate sheet (02) and its downstream release, and comprising a rotary leadthrough (123) which comprises a rotor (124) co-rotating with the cylinder (26; 17; 152; 12) which is arranged in a rotationally fixed manner at an end face on a shaft end (128) of a shaft (32) driving the cylinder (26; 17; 152; 12) or on a cylinder journal (128) at the end face, as well as an operationally non-rotating stator (126), wherein, via the rotary leadthrough (123), suction openings (42) or groups of suction openings (42) provided on the circumference of the cylinder (26; 17; 152; 12) are subjected to negative pressure during passage through an active rotational angular phase of the cylinder (26; 17; 152; 12) about its axis of rotation (R), **characterised in that** the rotary leadthrough (123) is adjustable with respect to a size of a pass-through angular sector (Δϕ) determining the size of the active rotational angular phase and/or with respect to a position determining the position of the active rotational angular phase of the pass-through angular sector (Δϕ), wherein the stator (126), as a multi-part stator (126), is formed with a first and a second stator part (131; 132) which are both adjustable in their rotational position relative to each other and relative to the axis of rotation about an axis of rotation of the cylinder (26; 17; 152; 12) or an axis coinciding therewith.

2. Cylinder according to claim 1, **characterised in that** the rotary leadthrough (123) is of multi-channel design on the side of the rotor (124), wherein the fluid connections departing from the cylinder side of this multi-channel rotor (124) lead via channel openings (127) to different suction openings (42) or groups of suction openings (42) arranged successively in the circumferential direction.

3. Cylinder according to claim 2, **characterised in that** the stator (126) comprises, for the passage of suction air, a recess (129) or group of recesses (129) which, depending on the rotational position of the rotor (124) co-rotating with the cylinder (26), is in registration with a changing portion of the channel openings (127) of this rotor (124).

4. Cylinder according to claim 2 or 3, **characterised in that** the stator (126) is designed for the passage of suction air with a recess (129) or a group of recesses (129) such that, during a rotation of the cylinder (26; 17; 152; 12) and of the rotor (124) of the rotary leadthrough (123) co-rotating therewith, only that portion of the channel openings (127) which is in fluid connection with a free cross-section of the recess (129) or the group of recesses (129) of the stator (126) is always in fluid connection, which is connected via corresponding connection paths to suction openings (42) or groups of suction openings (42) located within the rotational angular phase of the cylinder (26; 17; 152; 12) about its axis of rotation (R) of less than 360°.

5. Cylinder according to claim 3 or 4, **characterised in that** the stator (126) having the recess (129) or group of recesses (129) is pivotable about the axis of rotation (R) of the cylinder (26) or an axis coinciding therewith in order to vary the position of the pass-through angular sector (Δϕ) and thus the position of the defined rotational angular phase and/or in order to vary the position of the channel openings (127) simultaneously in registration with this recess (129) or this group of recesses (129) and of the suction openings (42) or groups of suction openings (42) connected in fluid communication therewith about the axis of rotation (R) of the cylinder (26) or an axis coinciding therewith.

6. Cylinder according to claim 1, 2, 3, 4 or 5, **characterised in that** the position and size determining the position and size of the active rotational angular phase of the pass-through angular sector (Δϕ) and/or a start and an end of the active rotational angular phase are selectable or adjustable, via at least one respective adjustment range, by a positioning of the two stator parts (131; 132) relative to each other and in their respective angular position about the axis of rotation or an axis coinciding therewith.

7. Cylinder according to claim 3, 4, 5 or 6, **characterised in that** the stator (126) as a multi-part stator (126) having a first stator part (131) with a recess (129) or a group of recesses (129) and having a second stator part (132) with a cover element (133) is formed, wherein the first and the second stator parts (131, 132) are arranged so as to be variable in angular position in order to vary the size of the pass-through angular sector (Δϕ) and thus the size of the defined rotational angular phase and/or in order to vary the size of the free passage cross-section through the recess (129) and thus the proportion of the channel openings (127) simultaneously in registration with this recess (129).

8. Cylinder according to claim 7, **characterised in that** the second stator part (132) is pivotable relative to the first stator part (131) and/or **in that** a blocking element (134) engaging into the recess of the first stator part (131) is comprised, which separates a portion of the recess (129) not covered by the cover element (133) from a covered portion of the recess (129).

9. Cylinder according to claim 1, 2, 3, 4, 5, 6, 7 or 8, **characterised in that** the second stator part (132) is pivotable by means of adjusting means (137, 139) relative to the first stator part (131) and/or about the axis of rotation (R) of the cylinder (26) or an axis coinciding therewith and/or **in that** the first stator part (131) is pivotable by means of adjusting means (136, 141) about the axis of rotation (R) of the cylinder (26) or an axis coinciding therewith and/or relative to the second stator part (132) and/or **in that** the stator (126) is pivotable by means of adjusting means (136, 141) about the axis of rotation (R) of the cylinder (26) or an axis coinciding therewith.

10. Cylinder according to claim 1, 2, 3, 4, 5, 6, 7, 8 or 9, **characterised by** its embodiment as a magnetic cylinder (26) comprising in the region of its outer circumference a number of n x m (where n, $m ∈ ℕ$) magnetic elements (24) arranged in a matrix, which are arranged in axially parallel rows and in columns extending in the circumferential direction.

11. Cylinder according to claim 10, **characterised in that** several or all of the magnetic elements (24) of columns extending in the circumferential direction are arranged on or in a respective ring-shaped, open or closed support element (31) received on a cylinder shaft (32), wherein the ring-shaped support element (31), viewed in the circumferential direction, comprises successively a plurality of chambers (55) which are each independently in fluid connection with one another via corresponding connection paths to the rotor (124) of the rotary leadthrough (123) and to at least one group of suction openings (42) opening onto the circumference.

12. Cylinder according to claim 1, 2, 3, 4, 5, 6, 7, 8, 9, 10 or 11, **characterised in that** in the shaft (32) carrying the cylinder (26; 17; 152; 12) or in the cylinder journal (128) at the end face, a plurality of channels (48) leading into the interior of the cylinder are provided, which are in fluid connection with channel openings (127) at the end face of the rotor (124).

13. Machine (01) for the processing and/or treatment of sheet-form substrate (02), comprising a substrate supply (13), at least one printing unit (04) by which a substrate (02) guided on a transport path through the machine (01) can be printed on at least a first side in a matrix-like manner with copies (09) in a number of m columns and a number of n rows and/or can be so printed, a product delivery (22) by which processed substrate (02) can be combined into bundles, and at least one transport cylinder (26; 17; 152; 12) provided in the substrate path between the substrate supply (13) and the product delivery (22), **characterised by** the embodiment of the transport cylinder (26; 17; 152; 12) in accordance with a cylinder (26; 17; 152; 12) according to one of claims 1 to 12.

14. Machine according to claim 13, **characterised in that** in the substrate path a transport cylinder (26) in accordance with a cylinder (26) according to one of claims 1 to 12 is provided, which is embodied as a magnetic cylinder (26) arranged between a printing unit (04) and a product delivery (22) and an alignment device (07) for aligning magnetic or magnetisable particles (P), which comprises in the region of its outer circumference a number of n x m (where $n , m ∈ ℕ$) magnetic elements (24) arranged in a matrix which are arranged in axially parallel rows and in columns extending in the circumferential direction.

15. Machine according to claim 13 or 14, **characterised in that** in the substrate path a transport cylinder (17) in accordance with a cylinder (17) according to one of claims 1 to 12 is provided, which serves as an impression cylinder (17) of a printing unit (04), as a forme cylinder (14) of a printing unit and forms therewith a printing nip (11) and/or **in that** in the substrate path a transport cylinder (152) in accordance with a cylinder (152) according to one of claims 1 to 12 is provided, which, as an inspection cylinder (152), provides a support for the transported substrate (02) and cooperates, as part of an inspection device, with a sensor device (153) directed at the substrate path.

## Revendications

1. Cylindre (26 ; 17 ; 152 ; 12) pour une machine (01) traitant et/ou transformant des feuilles, lequel comprend sur sa périphérie des moyens de retenue (33) par lesquels une feuille de substrat (02) à transporter par le cylindre (26 ; 17 ; 152 ; 12) peut être saisie par son extrémité avant et, pendant une rotation du cylindre (26 ; 17 ; 152 ; 12), être maintenue ou pouvoir être maintenue par-delà un secteur angulaire de rotation entre une prise en charge de la feuille de substrat (02) et sa libération en aval, et comportant un passage tournant (123) qui comprend un rotor (124) tournant conjointement avec le cylindre (26 ; 17 ; 152 ; 12), lequel est disposé de manière solidaire en rotation au niveau d'une extrémité d'arbre (128) sur un côté frontal d'un arbre (32) entraînant le cylindre (26 ; 17 ; 152 ; 12) ou au niveau d'un tourillon de cylindre (128) côté frontal, ainsi qu'un stator (126) non rotatif en fonctionnement, dans lequel, par l'intermédiaire du passage tournant (123), des ouvertures d'aspiration (42) ou des groupes d'ouvertures d'aspiration (42) prévues sur la périphérie du cylindre (26 ; 17 ; 152 ; 12) sont alimentées en dépression pendant le passage d'une phase angulaire de rotation active du cylindre (26 ; 17 ; 152 ; 12) autour de son axe de rotation (R), **caractérisé en ce que** le passage tournant (123) est réglable en ce qui concerne une taille d'un secteur de passage angulaire (Δϕ) déterminant la taille de la phase angulaire de rotation active et/ou en ce qui concerne une position déterminant la position de la phase angulaire de rotation active du secteur de passage angulaire (Δϕ), le stator (126) étant réalisé, en tant que stator (126) en plusieurs parties, avec une première et une deuxième partie de stator (131 ; 132), lesquelles sont toutes deux réglables en rotation l'une par rapport à l'autre et par rapport à l'axe de rotation autour d'un axe de rotation du cylindre (26 ; 17 ; 152 ; 12) ou d'un axe coïncidant avec celui-ci.

2. Cylindre selon la revendication 1, **caractérisé en ce que** le passage tournant (123) est réalisé de manière multicanal du côté du rotor (124), les liaisons fluidiques partant du côté du cylindre de ce rotor (124) multicanal aboutissant, par des ouvertures de canal (127), à différentes ouvertures d'aspiration (42) ou groupes d'ouvertures d'aspiration (42) successifs dans la direction périphérique.

3. Cylindre selon la revendication 2, **caractérisé en ce que** le stator (126) comprend, pour le passage de l'air d'aspiration, un évidement (129) ou un groupe d'évidements (129) qui, en fonction de la position angulaire du rotor (124) tournant conjointement avec le cylindre (26), se trouve en coïncidence avec une partie changeante des ouvertures de canal (127) de ce rotor (124).

4. Cylindre selon la revendication 2 ou 3, **caractérisé en ce que** le stator (126) est réalisé pour le passage de l'air d'aspiration avec un évidement (129) ou un groupe d'évidements (129) de telle sorte que, pendant une rotation du cylindre (26 ; 17 ; 152 ; 12) et du rotor (124) de la passage tournant (123) tournant conjointement avec celui-ci, seule la partie des ouvertures de canal (127) qui est en liaison fluidique avec une section libre de l'évidement (129) ou du groupe d'évidements (129) du stator (126) se trouve toujours en liaison fluidique, lequel est relié par des voies de liaison correspondantes à des ouvertures d'aspiration (42) ou des groupes d'ouvertures d'aspiration (42) qui se trouvent à l'intérieur de la phase angulaire de rotation du cylindre (26 ; 17 ; 152 ; 12) autour de son axe de rotation (R) inférieure à 360°.

5. Cylindre selon la revendication 3 ou 4, **caractérisé en ce que** le stator (126) présentant l'évidement (129) ou le groupe d'évidements (129) est pivotable autour de l'axe de rotation (R) du cylindre (26) ou autour d'un axe coïncidant avec celui-ci pour faire varier la position du secteur de passage angulaire (Δϕ) et ainsi la position de la phase angulaire de rotation définie et/ou pour faire varier la position des ouvertures de canal (127) se trouvant simultanément en coïncidence avec cet évidement (129) ou ce groupe d'évidements (129) et des ouvertures d'aspiration (42) ou groupes d'ouvertures d'aspiration (42) reliées par liaison fluidique à celles-ci autour de l'axe de rotation (R) du cylindre (26) ou autour d'un axe coïncidant avec celui-ci.

6. Cylindre selon la revendication 1, 2, 3, 4 ou 5, **caractérisé en ce que** la position et la taille déterminant la position et la taille de la phase angulaire de rotation active du secteur de passage angulaire (Δϕ) et/ou un début et une fin de la phase angulaire de rotation active sont sélectionnables ou réglables, via au moins un domaine de réglage respectif, par un positionnement des deux parties de stator (131 ; 132) l'une par rapport à l'autre et dans leur position angulaire respective autour de l'axe de rotation ou d'un axe coïncidant avec celui-ci.

7. Cylindre selon la revendication 3, 4, 5 ou 6, **caractérisé en ce que** le stator (126) en tant que stator (126) en plusieurs parties comprenant une première partie de stator (131) présentant un évidement (129) ou un groupe d'évidements (129) et une deuxième partie de stator (132) présentant un élément de couvercle (133) est réalisé, le premier et le deuxième parties de stator (131, 132) étant disposées de manière variable en position angulaire pour faire varier la taille du secteur de passage angulaire (Δϕ) et ainsi la taille de la phase angulaire de rotation définie et/ou pour faire varier la taille de la section libre de passage à travers l'évidement (129) et ainsi la part des ouvertures de canal (127) se trouvant simultanément en coïncidence avec cet évidement (129).

8. Cylindre selon la revendication 7, **caractérisé en ce que** la deuxième partie de stator (132) est pivotable par rapport à la première partie de stator (131) et/ou **en ce qu'**un élément d'obturation (134) s'engageant dans l'évidement de la première partie de stator (131) est compris, lequel sépare une partie non recouverte par l'élément de couvercle (133) de l'évidement (129) d'une partie recouverte de l'évidement (129).

9. Cylindre selon la revendication 1, 2, 3, 4, 5, 6, 7 ou 8, **caractérisé en ce que** la deuxième partie de stator (132) est pivotable au moyen de moyens de réglage (137, 139) par rapport à la première partie de stator (131) et/ou autour de l'axe de rotation (R) du cylindre (26) ou d'un axe coïncidant avec celui-ci et/ou **en ce que** la première partie de stator (131) est pivotable au moyen de moyens de réglage (136, 141) autour de l'axe de rotation (R) du cylindre (26) ou d'un axe coïncidant avec celui-ci et/ou par rapport à la deuxième partie de stator (132) et/ou **en ce que** le stator (126) est pivotable au moyen de moyens de réglage (136, 141) autour de l'axe de rotation (R) du cylindre (26) ou d'un axe coïncidant avec celui-ci.

10. Cylindre selon la revendication 1, 2, 3, 4, 5, 6, 7, 8 ou 9, **caractérisé par** sa réalisation en tant que cylindre magnétique (26) comprenant, dans la zone de sa périphérie extérieure, un nombre n x m (avec $n , m ∈ ℕ$) d'éléments magnétiques (24) disposés matriciellement, lesquels sont agencés en rangées s'étendant parallèlement à l'axe et en colonnes s'étendant dans la direction périphérique.

11. Cylindre selon la revendication 10, **caractérisé en ce que** plusieurs ou la totalité des éléments magnétiques (24) de colonnes s'étendant dans la direction périphérique sont disposés sur ou dans un élément porteur (31) respectif, annulaire, ouvert ou fermé, et reçu sur un arbre de cylindre (32), l'élément porteur annulaire (31), considéré dans la direction périphérique, comprenant successivement plusieurs chambres (55) qui sont chacune en liaison fluidique indépendante les unes des autres, par des voies de liaison correspondantes, avec le rotor (124) du passage tournant (123) et avec au moins un groupe d'ouvertures d'aspiration (42) débouchant sur la périphérie.

12. Cylindre selon la revendication 1, 2, 3, 4, 5, 6, 7, 8, 9, 10 ou 11, **caractérisé en ce que**, dans l'arbre (32) portant le cylindre (26 ; 17 ; 152 ; 12) ou dans le tourillon de cylindre (128) côté frontal, plusieurs canaux (48) menant à l'intérieur du cylindre sont prévus, lesquels sont en liaison fluidique avec des ouvertures de canal (127) côté frontal du rotor (124).

13. Machine (01) pour le traitement et/ou la transformation de substrat (02) en forme de feuilles, comprenant une source de substrat (13), au moins un groupe d'impression (04) par lequel un substrat (02) guidé sur un chemin de transport à travers la machine (01) peut être imprimé au moins sur un premier côté de manière matricielle avec des poses (09) selon un nombre m de colonnes et un nombre n de rangées et/ou peut le devenir, une réception de produit (22) par laquelle du substrat (02) traité peut être regroupé en paquets, ainsi qu'au moins un cylindre de transport (26 ; 17 ; 152 ; 12) prévu dans le chemin de substrat entre la source de substrat (13) et la réception de produit (22), **caractérisée par** la réalisation du cylindre de transport (26 ; 17 ; 152 ; 12) conformément à un cylindre (26 ; 17 ; 152 ; 12) selon l'une des revendications 1 à 12.

14. Machine selon la revendication 13, **caractérisée en ce que**, dans le chemin de substrat, un cylindre de transport (26) conforme à un cylindre (26) selon l'une des revendications 1 à 12 est prévu, lequel est réalisé en tant que cylindre magnétique (26) disposé entre un groupe d'impression (04) et une réception de produit (22) et une dispositif d'orientation (07) pour l'orientation de particules magnétiques ou magnétisables (P), lequel comprend dans la zone de sa périphérie extérieure un nombre n x m (avec $n , m ∈ ℕ$) d'éléments magnétiques (24) disposés matriciellement qui sont agencés en rangées s'étendant parallèlement à l'axe et en colonnes s'étendant dans la direction périphérique.

15. Machine selon la revendication 13 ou 14, **caractérisée en ce que**, dans le chemin de substrat, un cylindre de transport (17) conforme à un cylindre (17) selon l'une des revendications 1 à 12 est prévu, lequel sert de cylindre de contre-pression (17) d'un groupe d'impression (04), de cylindre de forme (14) d'un groupe d'impression et forme avec ce dernier une zone d'impression (11) et/ou **en ce que**, dans le chemin de substrat, un cylindre de transport (152) conforme à un cylindre (152) selon l'une des revendications 1 à 12 est prévu, lequel, en tant que cylindre d'inspection (152), offre un support au substrat (02) transporté et coopère, en tant que partie d'un dispositif d'inspection, avec un dispositif de détection (153) dirigé vers le chemin de substrat.
